# EUROPÄISCHE PATENTSCHRIFT

(11) **EP 4 229 667 B1**
(45) Veröffentlichungstag und Bekanntmachung des Hinweises auf die Patenterteilung: **11.02.2026**
(21) Anmeldenummer: 21843953.7
(22) Anmeldetag: 21.12.2021
(51) Int. Cl.: H01H 9/54

(54) **SCHUTZSCHALTGERÄT UND VERFAHREN**
PROTECTIVE SWITCHING DEVICE AND METHOD
APPAREIL COUPURE DE PROTECTION ET PROCÉDÉ

(30) Priorität: 21.12.2020 DE 102020216416; 20.12.2021 EP 21216109
(43) Veröffentlichungstag der Anmeldung: 23.08.2023
(73) Patentinhaber: Siemens Aktiengesellschaft, 80333 München (DE)
(72) Erfinder: TANNHÄUSER, Marvin, 91353 Hausen (DE); DÖBLER, Fabian, 91710 Gunzenhausen (DE); MALANE, Dominic, 85072 Eichstätt (DE)
(74) Vertreter: Siemens Patent Attorneys
(86) Internationale Anmeldenummer: PCT/EP2021/087071
(87) Internationale Veröffentlichungsnummer: WO 2022/136421

(56) Entgegenhaltungen:
- EP-A2- 0 416 569
- DE-U1- 202009 014 759
- US-A1- 2017 004 948
- US-A1- 2020 366 078

## Beschreibung

Die Erfindung betrifft das technische Gebiet eines Schutzschaltgerät für einen Niederspannungsstromkreis mit einer elektronischen Unterbrechungseinheit und ein Verfahren für ein Schutzschaltgerät für einen Niederspannungsstromkreis mit einer elektronischen Unterbrechungseinheit.

Mit Niederspannung sind Spannungen von bis zu 1000 Volt Wechselspannung oder bis zu 1500 Volt Gleichspannung gemeint. Mit Niederspannung sind insbesondere Spannungen gemeint, die größer als die Kleinspannung, mit Werten von 50 Volt Wechselspannung bzw. 120 Volt Gleichspannung, sind.

Mit Niederspannungsstromkreis bzw. -netz oder -anlage sind Stromkreise mit Nennströmen bzw. Bemessungsströmen von bis zu 125 Ampere, spezifischer bis zu 63 Ampere gemeint. Mit Niederspannungsstromkreis sind insbesondere Stromkreise mit Nennströmen bzw. Bemessungsströmen von bis zu 50 Ampere, 40 Ampere, 32 Ampere, 25 Ampere, 16 Ampere oder 10 Ampere gemeint. Mit den genannten Stromwerten sind insbesondere Nenn-, Bemessungs- oder/und Abschaltströme gemeint, d.h. der Strom, der im Normalfall maximal über den Stromkreis geführt wird bzw. bei denen der elektrische Stromkreis üblicherweise unterbrochen wird, beispielsweise durch eine Schutzeinrichtung, wie ein Schutzschaltgerät, Leitungsschutzschalter oder Leistungsschalter.

Leitungsschutzschalter sind seit langem bekannte Überstromschutzeinrichtungen, die in der Elektroinstallationstechnik in Niederspannungsstromkreisen eingesetzt werden. Diese schützen Leitungen vor Beschädigung durch Erwärmung infolge zu hohen Stromes und/oder Kurzschluss. Ein Leitungsschutzschalter kann den Stromkreis bei Überlast und/oder Kurzschluss selbsttätig abschalten. Ein Leitungsschutzschalter ist ein nicht selbsttätig zurückstellendes Sicherungselement. Leistungsschalter sind, im Gegensatz zu Leitungsschutzschaltern, für Ströme größer als 125 A vorgesehen, teilweise auch schon ab 63 Ampere. Leitungsschutzschalter sind deshalb einfacher und filigraner aufgebaut. Leitungsschutzschalter weisen üblicherweise eine Befestigungsmöglichkeit zur Befestigung auf einer so genannten Hutschiene (Tragschiene, DIN-Schiene, TH35) auf.

Leitungsschutzschalter sind elektromechanisch aufgebaut. In einem Gehäuse weisen sie einen mechanischen Schaltkontakt bzw. Arbeitsstromauslöser zur Unterbrechung (Auslösung) des elektrischen Stromes auf. Üblicherweise wird ein Bimetall-Schutzelement bzw. Bimetall-Element zur Auslösung (Unterbrechung) bei länger anhaltenden Überstrom (Überstromschutz) respektive bei thermischer Überlast (Überlastschutz) eingesetzt. Ein elektromagnetischer Auslöser mit einer Spule wird zur kurzzeitigen Auslösung bei Überschreiten eines Überstromgrenzwerts bzw. im Falle eines Kurzschlusses (Kurzschlussschutz) eingesetzt. Eine oder mehrere Lichtbogenlöschkammer(n) bzw. Einrichtungen zur Lichtbogenlöschung sind vorgesehen. Ferner Anschlusselemente für Leiter des zu schützenden elektrischen Stromkreises.

Schutzschaltgeräte mit einer elektronischen Unterbrechungseinheit sind relativ neuartige Entwicklungen. Diese weisen eine halbleiterbasierte elektronische Unterbrechungseinheit auf. D.h. der elektrische Stromfluss des Niederspannungsstromkreises wird über Halbleiterbauelemente respektive Halbleiterschalter geführt, die den elektrischen Stromfluss unterbrechen bzw. leitfähig geschaltet werden können. Schutzschaltgeräte mit einer elektronischen Unterbrechungseinheit weisen ferner häufig ein mechanisches Trennkontaktsystem auf, insbesondere mit Trennereigenschaften gemäß einschlägigem Normen für Niederspannungsstromkreise, wobei die Kontakte des mechanischen Trennkontaktsystems in Serie zur elektronischen Unterbrechungseinheit geschaltet sind, d.h. der Strom des zu schützenden Niederspannungsstromkreises wird sowohl über das mechanische Trennkontaktsystem als auch über die elektronische Unterbrechungseinheit geführt.

Bei halbleiterbasierten Schutzschaltgeräte bzw. Schutzgeräten, neudeutsch Solid State Circuit Breaker, kurz SSCB, muss die Schaltenergie nicht wie bei einem mechanischen Schaltgerät in einen Lichtbogen, sondern mittels eines zusätzlichen Schaltkreises, dem Energy Absorber, in Wärme umgesetzt werden. Die Abschaltenergie umfasst dabei die im Stromkreis, d.h. in den Netz-, Leitungs- bzw. Lastimpedanzen (Verbraucherimpedanzen), gespeicherte Energie. Um den Energy Absorber zu entlasten, muss der Strom, der im Moment des Abschaltens fließt, möglichst gering sein. Dies gilt auch im Falle eines Kurzschlusses. Hier steigt der Strom sehr schnell an. Durch schnelle Kurzschlusserkennung kann ein Kurzschluss frühzeitig erkannt und ein zu hoher Kurzschlussstrom vermieden werden. Das halbleiterbasierte Schutzschaltgerät unterbricht, im Sinne eines Abschaltvorganges, nahezu unverzögert, innerhalb von µs, den Stromkreis. Es treten keine hohen Ströme auf und die Belastung des Energy Absorbers eines halbleiterbasierten Schutzschaltgerätes wird reduziert. Bekannte Kurschlusserkennungen bzw. Abschaltkriterien basieren üblicherweise auf der Ermittlung und Auswertung des Strom-Istwertes.

Die vorliegende Erfindung bezieht sich auf Niederspannungswechselstromkreise, mit einer Wechselspannung, üblicherweise mit einer zeitabhängigen sinusförmigen Wechselspannung mit der Frequenz f, typischerweise 50 oder 60 Hertz (Hz). Die zeitliche Abhängigkeit des momentanen Spannungswertes u(t) der Wechselspannung ist durch die Gleichung: $u \left(t\right) = U * sin \left(2π*f*t\right)$ beschrieben. Wobei:
- u(t) =: momentaner Spannungswert zu der Zeit t
- U =: Amplitude (Maximalwert) der Spannung

Eine harmonische Wechselspannung lässt sich durch die Rotation eines Zeigers darstellen, dessen Länge der Amplitude (U) der Spannung entspricht. Die Momentanauslenkung ist dabei die Projektion des Zeigers auf ein Koordinatensystem. Eine Schwingungsperiode entspricht einer vollen Umdrehung des Zeigers und dessen Vollwinkel beträgt 2π (2Pi) bzw. 360°. Die Kreisfrequenz ist die Änderungsrate des Phasenwinkels dieses rotierenden Zeigers. Die Kreisfrequenz einer harmonischen Schwingung beträgt immer das 2π-fache ihrer Frequenz, d.h.: $ω = 2 π * f = 2 π / T = Kreisfrequenz der Wechselspannung$ (T = Periodendauer der Schwingung)

Häufig wird die Angabe der Kreisfrequenz (ω) gegenüber der Frequenz (f) bevorzugt, da sich viele Formeln der Schwingungslehre aufgrund des Auftretens trigonometrischer Funktionen, deren Periode per Definition 2π ist, mit Hilfe der Kreisfrequenz kompakter darstellen lassen: $u \left(t\right) = U * sin \left(ωt\right)$

Im Falle zeitlich nicht konstanter Kreisfrequenzen wird auch der Begriff momentane Kreisfrequenz verwendet.

Bei einer sinusförmigen, insbesondere zeitlich konstanten, Wechselspannung entspricht der zeitabhängige Wert aus der Winkelgeschwindigkeit ω und der Zeit t dem zeitabhängigen Winkel φ(t), der auch als Phasenwinkel φ(t) bezeichnet wird. D.h. der Phasenwinkel φ(t) durchläuft periodisch den Bereich 0...2π bzw. 0°...360°. D.h. der Phasenwinkel nimmt periodisch einen Wert zwischen 0 und 2π bzw. 0° und 360° an (φ = n*(0...2π) bzw. φ = n*(0°...360°), wegen Periodizität; verkürzt: φ = 0...2π bzw. φ = 0°...360°).

Mit momentanem Spannungswert u(t) ist folglich der momentane Wert der Spannung zum Zeitpunkt t, d.h. bei einer sinusförmigen (periodischen) Wechselspannung der Wert der Spannung zum Phasenwinkel φ gemeint (φ = 0...2π bzw. φ = 0°...360°, der jeweiligen Periode). Die Druckschrift US 2020/366078 A1 beschreibt eine Schutzschaltvorrichtung die dem Oberbegriff des Anspruchs 1 entspricht.

Ferner offenbart die DE 2020/0366078 A1 einen intelligenten Leistungsschalter. Die US 2017/0004948 A1 offenbart einen elektrischen Schaltkreisschutz. Die EP 00 516 569 A2 offenbart ein Verfahren und eine Vorrichtung zur Netzüberwachung unterbrechungsfreier Stromversorgungen. Die DE 20 2009 014 759 U1 offenbart ein Halbleiterrelais mit integriertem mechanischem Schaltelement zur Lastkreisunterbrechung.

Aufgabe der vorliegenden Erfindung ist es, ein Schutzschaltgerät eingangs genannter Art zu verbessern, insbesondere eine Möglichkeit aufzuzeigen, dass bei einem auftretenden Kurzschluss oder Überstrom, d.h. bei Überschreitung mindestens eines Stromschwellwertes, die elektronische Unterbrechungseinheit sicher eine Vermeidung eines elektrischen Stromflusses durchführt.

Diese Aufgabe wird durch ein Schutzschaltgeräte mit den Merkmalen des Patentanspruchs 1, sowie durch ein Verfahren gemäß Patentanspruch 13 gelöst.

Erfindungsgemäß ist ein (elektronisches) Schutzschaltgerät zum Schutz eines elektrischen Niederspannungsstromkreises, insbesondere Niederspannungswechselstromkreises, vorgesehen, aufweisend:
- ein Gehäuse, mit ersten, insbesondere netzseitigen, und zweiten, insbesondere lastseitigen, Anschlüssen für Leiter des Niederspannungsstromkreises,
- eine mechanische Trennkontakteinheit, die in Serie mit einer elektronischen Unterbrechungseinheit geschaltet ist, wobei insbesondere die mechanische Trennkontakteinheit den (zweiten) lastseitigen Anschlüssen und die elektronische Unterbrechungseinheit den (ersten) netzseitigen Anschlüssen zugeordnet ist,
- wobei die mechanische Trennkontakteinheit durch ein Öffnen von Kontakten zur Vermeidung eines Stromflusses oder ein Schließen der Kontakte für einen Stromfluss im Niederspannungsstromkreis schaltbar ist,
- wobei die elektronische Unterbrechungseinheit durch halbleiterbasierte Schaltelemente in einen hochohmigen Zustand der Schaltelemente zur Vermeidung eines Stromflusses oder einen niederohmigen Zustand der Schaltelemente zum Stromfluss im Niederspannungsstromkreis schaltbar ist,
- eine Stromsensoreinheit, zur Ermittlung der Höhe des Stromes des Niederspannungsstromkreises, derart das momentane Stromwerte vorliegen,
- insbesondere in einer Ausgestaltung einer Spannungssensoreinheit, zur Ermittlung der Höhe der Spannung des Niederspannungsstromkreises, derart das momentane Spannungswerte vorliegen,
- eine Steuerungseinheit, die mit der Stromsensoreinheit, (der Spannungssensoreinheit,) der mechanischen Trennkontakteinheit und der elektronischen Unterbrechungseinheit verbunden ist, wobei bei Überschreitung mindestens eines Stromschwellwertes eine Vermeidung eines Stromflusses des Niederspannungsstromkreises initiiert wird, (insbesondere durch die elektronische Unterbrechungseinheit)
- wobei das Schutzschaltgerät derart ausgestaltet ist,
dass der mindestens eine Stromschwellwert in Abhängigkeit von der Höhe des Stromes im Niederspannungsstromkreis angepasst wird.

Der mindestens eine Stromschwellwert wird in Abhängigkeit von der Höhe des Stromes derart angepasst, dass bei zunehmendem Strom der mindestens eine Stromschwellwert verringert wird und dass bei abnehmenden Strom der mindestens eine Stromschwellwert erhöht wird.

Dies hat den besonderen Vorteil, dass das Schutzschaltgerät bei einem auftretendem Überstrom bzw. Kurzschluss diesen insbesondere durch die elektronische Unterbrechungseinheit sicher vermeiden kann, d.h. abschalten kann. Sicher bedeutet hier in diesem Zusammenhang, dass die halbleiterbasierten Schaltelemente (z.B. Leistungshalbleiter) vor einer thermischen Zerstörung geschützt werden. Die Abschaltleistung der elektronischen Unterbrechungseinheit, insbesondere dessen halbleiterbasierten Schaltelementen ((Leistungs-)Halbleiter), ist durch den (aktuelle) Strom bzw. durch die (aktuelle) Temperatur des (Leistungs-)Halbleiters begrenzt, insbesondere durch die bei hohen Strömen bereitgestellte Energiemenge, die zur thermischen Überlastung führen könnte. Um eine sichere Abschaltung (insbesondere bei Überschreitung mindestens eines Stromschwellwertes zu gewährleisten) ohne eine Überdimensionierung der elektronischen Unterbrechungseinheit, insbesondere dessen halbleiterbasierte Schaltelemente ((Leistungs-)Halbleiter), zu erreichen, wird abhängig von der Höhe des Stromes im Niederspannungsstromkreis, die Höhe des mindestens einen Stromschwellwertes angepasst. So kann erfindungsgemäß mit einfach ausgestalteten Einheiten eine hohe Effizienz sowie ein hoher ökonomischer Nutzen erreicht werden. Vorteilhaft wird so bei hohen Strömen der Stromschwellwert (die Stromschwelle) verringert, da bei hohen Strömen ein höher Wärmeeintrag erfolgen kann, der so besser erkannt wird, um so die Stromtragfähigkeit bzw. Wärmekapazität, insbesondere der elektronischen Unterbrechungseinheit, spezieller dessen (Leistungs-)Halbleiter, maximal auszunutzen und gleichzeitig den (Leistungs-)Halbleiter der elektronischen Unterbrechungseinheit vor einer thermischen Zerstörung geschützt wird.

Vorsteilhafte Ausgestaltungen der Erfindung sind in den Unteransprüchen angegeben.

In einer vorteilhaften Ausgestaltung der Erfindung ist das Schutzschaltgerät derart ausgestaltet, dass der mindestens eine Stromschwellwert in Abhängigkeit von der Höhe des momentanen Stromwertes angepasst wird.

In einer vorteilhaften Ausgestaltung der Erfindung ist das Schutzschaltgerät derart ausgestaltet, dass der mindestens eine Stromschwellwert in Abhängigkeit von der Höhe des Effektivwertes oder eines Mittelwertes des Stromes angepasst wird.

In einer vorteilhaften Ausgestaltung wird der Stromschwellwert in Abhängigkeit vom Effektivwert des Stromes einer Netzperiode angepasst, insbesondere dass beim höheren Effektivwert, verglichen mit einem Nennstrom des Gerätes, der Stromschwellwert reduziert wird. Mit Nennstrom ist der Strom gemeint, den das Schutzschaltgerät dauerhaft führen muss; er ist in einschlägigen Normen definiert. Übliche Nennströme sin beispielsweise 16 A, 10 A, 32 A.

In einer weiteren vorteilhaften Ausgestaltung wird der Stromschwellwert in Abhängigkeit vom Mittelwert des Effektivwertes des Stromes über eine dritte Zeitspanne angepasst. Die dritte Zeitspanne ist dabei z.B. 3, 4, 5 oder 10, 20, 30, 50 Netzperioden. Z.B. wird bei 10 Netzperioden ein Mittelwert des Effektivwertes über 200 ms gebildet und insbesondere bei höherem Mittelwert des Effektivwertes, verglichen mit dem Nennstrom des Gerätes, der Stromschwellwert reduziert.

Dies hat den besonderen Vorteil, dass eine momentanwertbezogene bzw. effektivewertbezogene (mittelwertbezogene) Anpassung erfolgt.

In einer vorteilhaften Ausgestaltung der Erfindung ist das Schutzschaltgerät derart ausgestaltet, dass bei abnehmenden Strom der mindestens eine Stromschwellwert bis zu einem Maximalwert des mindestens einen Stromschwellwert erhöht wird.

In einer vorteilhaften Ausgestaltung der Erfindung ist das Schutzschaltgerät derart ausgestaltet, dass eine kontinuierliche Anpassung des mindestens einen Stromschwellwertes erfolgt. Ferner kann insbesondere eine Anpassung erfolgen, die schneller als 10 s, 5s, 1s, 200 ms, 100 ms, 50ms, 20ms, 10 ms oder schneller als 1 ms durchgeführt wird (Sämtliche Zwischenwerte sind möglich und offenbart).

Dies hat den besonderen Vorteil, dass eine schnelle Mitführung des Stromschwellwertes erfolgt, um so eine maximale Ausnutzung der elektronischen Unterbrechungseinheit, insbesondere dessen (Leistungs-)Halbleiter / halbleiterbasierten Schaltelement, zu erreichen und so eine hohe ökonomische Ausnutzung erreicht wird.

In einer vorteilhaften Ausgestaltung der Erfindung ist das Schutzschaltgerät derart ausgestaltet, dass der momentane Stromwert der ermittelten Höhe des Stromes mittels eines analogen Komparators mit dem mindestens einen Stromschwellwert derart verglichen wird, dass bei Überschreitung (insbesondere des Betrages) des (analogen) momentanen Stromwertes über den (insbesondere Betrag des) mindestens einen (analogen) Stromschwellwertes die Vermeidung des Stromflusses des Niederspannungsstromkreises initiiert wird.

Mit Überschreitung des Betrages des Stromes über den Betrag des mindestens einen Stromschwellwertes ist in diesem Zusammenhang sinnvollerweise die Überschreitung des Stromschwellwertes bei einem positiven Stromwert und die Unterschreitung eines negativen (betragsmäßig gleichem) Stromschwellwertes bei einem negativen Stromwert gemeint (Wechselstrom). Dies könnte auch über einen betragsmäßigen Vergleich realisiert werden.

Dies hat den besonderen Vorteil, dass eine schnelle Vermeidung eines Stromflusses (Abschaltung), insbesondere durch die elektronische Unterbrechungseinheit erzielt wird.

Mit momentanen Stromwert ist beispielsweise ein analoger momentaner Stromwert gemeint, der die Höhe des Stromes durch ein Äquivalent, wie eine elektrische Spannung (Spannungssignal), wobei die Höhe der Spannung die Höhe des Stromes repräsentiert. Beispielsweise ist ein analoger momentaner Stromwert ein analoger Messwert des Stromes, welcher als ein elektrisches Spannungssignal vorliegt, welches den Stromverlauf als Äquivalent abbildet.

Mit momentanen Stromschwellwert ist beispielsweise ein analoger momentaner Stromschwellwert gemeint, der die Höhe des Stromes durch ein Äquivalent angibt, wie eine elektrische Spannung (Spannungssignal), wobei die Höhe der Spannung die Höhe des Stromes repräsentiert. Beispielsweise ist der analoge momentane Stromschwellwert ein analoges Signal, welches als elektrische(s) Spannung(ssignal) vorliegt, welches den momentanen Stromschwellwert(verlauf) als Äquivalent abbildet.

In einer vorteilhaften Ausgestaltung der Erfindung ist das Schutzschaltgerät derart ausgestaltet, dass der mindestens eine Stromschwellwert digital berechnet wird (von der Steuerungseinheit bzw. beispielsweise von einem darin enthaltenen Mikroprozessor bzw. Microcontroller / Micro-Controller), der berechnete digitale Stromschwellwert mit einem Digital-Analog-Umsetzer in einen analogen Stromschwellwert umgesetzt wird,
der analoge Stromschwellwert dem Komparator zugeführt wird.

Dies hat den besonderen Vorteil, dass die Verarbeitungsgeschwindigkeit einer analogen Schaltung (typischer weise im Bereich von wenigen Nanosekunden [ns], z.B. 5-10 ns) mit der Flexibilität eines digitalen programmierbaren und intelligenten Systems (z.B. Mikroprozessor / Micro-Controllers) kombiniert wird.

Der analoge Komparator arbeitet zeitkontinuierlich, das heißt nicht zeitdiskret. Die Erkennung eines Überstromes (Überschreitung Stromschwellwert) ist hiermit in einer sehr kurzen Zeit möglich. Ein Mikroprozessor / Microcontroller arbeitet als zeitdiskrete Steuerung, sodass die Reaktionszeit auf den Verarbeitungstakt beschränkt ist, der typsicherweise im Bereich von 10-100 µs liegt.

Mit dieser Kombination kann die Flexibilität und Anpassbarkeit eines digitalen (momentanen) Stromschwellwertes erhalten bleiben und gleichzeitig die hohe Reaktionszeit der analogen Schaltung erreicht werden. Dies ist möglich, da die Anpassung des Stromschwellwertes nicht im Nanosekundenbereich / ns passieren muss, nur dessen Vergleich mit dem (aktuellen) Momentanwert des Stromwertes sollte im ns-Bereich durchgeführt werden, was durch diese Anordnung/Kombination möglich ist.

In einer vorteilhaften Ausgestaltung der Erfindung ist das Schutzschaltgerät derart ausgestaltet, dass die (analogen) momentanen Stromwerte in digitale Stromwerte umgesetzt werden,
dass bei Überschreitung des Effektivwertes des Stromes über den Nennstrom des Schutzschaltgerätes für eine erste Zeitspanne der mindestens eine Stromschwellwert um einen von der Höhe der Überschreitung des Nennstromes abhängigen Prozentsatz reduziert wird, um einen angepassten Stromschwellwert zu erhalten.

Dies hat den besonderen Vorteil, dass bei hohen Strömen der Stromschwellwert (die Stromschwelle) verringert wird, da bei hohen Strömen ein höher Wärmeeintrag erfolgt und so die Stromtragfähigkeit bzw. Wärmekapazität, insbesondere der elektronischen Unterbrechungseinheit, spezieller dessen (Leistungs-)Halbleiter, maximal ausgenutzt wird und gleichzeitig der (Leistungs-)Halbleiter der elektronischen Unterbrechungseinheit vor einer thermischen Zerstörung geschützt wird.

In einer vorteilhaften Ausgestaltung der Erfindung ist das Schutzschaltgerät derart ausgestaltet, dass die momentanen Stromwerte in digitale Stromwerte umgesetzt werden,
ein digitaler Stromwert um einen Korrekturwert vermindert wird und das Ergebnis von dem mindestens einen Stromschwellwert abgezogen wird, um einen angepassten Stromschwellwert zu erhalten.

Dies hat den besonderen Vorteil, dass eine weitere besonders einfache Berechnung bzw. Anpassung des Stromschwellwertes in Abhängigkeit von der Höhe des Stromes gegeben ist.

In einer vorteilhaften Ausgestaltung der Erfindung ist das Schutzschaltgerät derart ausgestaltet, dass die momentanen Stromwerte in digitale Stromwerte umgesetzt werden, aus den digitalen Stromwerte ein Effektivwert oder/und ein über die erste Zeitspanne gemittelter Effektivwert berechnet wird, der Stromschwellwert wird in Abhängigkeit von der Höhe einer Überschreitung des Effektivwertes oder gemittelten Effektivwertes über den Nennstrom angepasst, um einen angepassten Stromschwellwert zu erhalten.

Z.B. wird bei Überschreitung des gemittelten Effektivwertes über den Nennstrom des Schutzschaltgerätes von z.B. 20% der Stromschwellwert um z.B. 20% reduziert. Eine andere Skalierung des Stromschwellwertes ist ebenso möglich.

Dies hat den besonderen Vorteil, dass eine weitere besonders einfache Berechnung bzw. Anpassung des Stromschwellwertes in Abhängigkeit von der Höhe des Stromes gegeben ist.

In einer vorteilhaften Ausgestaltung der Erfindung, bei der eine mit der Steuerungseinheit verbundene Spannungssensoreinheit vorgesehen ist, zur Ermittlung der Höhe der Spannung des Niederspannungsstromkreises, derart das momentane Spannungswerte vorliegen,
liegen vom (insbesondere periodischen) zeitlichen Verlauf der Höhe der Spannung (insbesondere Wechselspannung), d.h. von den momentanen Spannungswerten, abhängige (insbesondere periodische) momentane Stromschwellwerte vor.

Die momentanen Stromwerte werden (insbesondere phasenbezogen) mit den momentanen Stromschwellwerten verglichen. Bei (insbesondere betragsmäßiger) Überschreitung des momentanen Stromschwellwertes wird eine Unterbrechung des Niederspannungsstromkreises initiiert.

Dies hat den besonderen Vorteil, dass eine von der Periodizität der Spannung abhängige Schwellwerte/Stromschwellwerte vorliegen, um eine schnelle Stromflussvermeidung (Auslösung), insbesondere durch die elektronische Unterbrechungseinheit, zu erreichen. Bei hohen Strömen werden kleine Stromschwellwerte verwendet.

In einer vorteilhaften Ausgestaltung der Erfindung weisen die (periodischen) momentanen Stromschwellwerte einen Minimalwert auf, der größer als Null ist. Insbesondere ist dieser Minimalwert im Bereich von 5 bis 20% des Maximalwertes, d.h. des maximalen Stromschwellwertes.

Dies hat den besonderen Vorteil, dass bei kleinen Stromschwellwerten bzw. kleinen Spannungen eine sichere und schnelle Erkennung von Kurzschlussströmen ermöglicht wird und Fehlauslösungen vermieden werden.

In einer vorteilhaften Ausgestaltung der Erfindung weist der Niederspannungsstromkreis einen zeitlich sinusförmigen Spannungsverlauf auf (Idealfall). Insbesondere ist der Niederspannungsstromkreis ein Niederspannungswechselstromkreis. Die momentanen Stromschwellwerte weisen ebenfalls einen zeitlich, insbesondere betragsmäßigen, (annähernd) sinusförmigen Stromverlauf auf. Wobei insbesondere der Nulldurchgang bzw. der Bereich des Nulldurchganges einen (betragsmäßigen) Minimalwert aufweist, der größer als Null ist, insbesondere ist dieser Minimalwert größer als 5%, 10% oder 20% des Maximalwertes, insbesondere spezieller ist dieser Minimalwert im Bereich von 5 bis 20% des Maximalwertes, d.h. des maximalen Stromschwellwertes. Die zeitlichen Verläufe von Spannung und Stromschwellwerten sind phasenbezogen derart synchronisiert, dass der Zeitpunkt der Amplitude (Maximalwert) der Spannung mit dem Zeitpunkt der Amplitude (Maximalwert) des Stromschwellwertes übereinstimmt.

Dies hat den besonderen Vorteil, dass eine einfache Erkennung bei (insbesondere) sinusförmigen Spannungsverläufen ermöglicht wird. Dies ist besonders vorteilhaft für Niederspannungswechselstromkreise.

Insbesondere stimmt der Bereich des Nulldurchganges der Spannung mit dem Bereich des Minimalwertes des Stromschwellwertes überein.

In einer vorteilhaften Ausgestaltung der Erfindung ist das Schutzschaltgerät derart ausgestaltet,
dass die Steuerungseinheit eine analoge erste Teileinheit und eine digitale zweite Teileinheit aufweist. Die erste Teileinheit weist einen (analogen) (Strom-)Komparator auf, dem die momentanen (analogen) Stromwerte und die momentanen (analogen) Stromschwellwerte, letztere insbesondere von der zweiten Teileinheit, zugeführt werden. Die Stromschwellwerte werden gemäß dem zeitlichen Verlauf der Spannung von der zweiten Teileinheit phasenbezogenen bereitgestellt. Hiermit wird ein auf den zeitlichen Verlauf der Spannung phasenbezogener Vergleich der momentanen Stromwerte mit den momentanen Stromschwellwerten ermöglicht. Womit eine Unterbrechung des Niederspannungsstromkreises bei Überschreitung der (momentanen) Stromschwellwerte initiiert werden kann.

Dies hat den besonderen Vorteil, einer einfachen Implementierung der Lösung.

In einer vorteilhaften Ausgestaltung der Erfindung ist das Schutzschaltgerät derart ausgestaltet, dass eine Netzsynchronisationseinheit vorgesehen ist. Diese ermittelt aus den zugeführten momentanen Spannungswerten mindestens einen Phasenwinkel (φ(t)) der Spannung und alternativ die Amplitude (U) der Spannung. Eine Schwellwerteinheit ist vorgesehen, die mit der Netzsynchronisationseinheit verbunden ist, so dass mit dem Phasenwinkel (φ(t)) der Spannung, der Amplitude (U) der Spannung und einem maximalen Grenzwert/Schwellwert für den Stromschwellwert => momentane Stromschwellwerte ermittelt werden. Die momentanen Stromwerte werden phasenbezogen mit den momentanen Stromschwellwerten verglichen, zur Ermittlung der Initiierung einer Vermeidung eines Stromflusses (Unterbrechung).

Dies hat den besonderen Vorteil einer weiteren einfachen Implementierung der Lösung.

Vorteilhaft wird primär eine Vermeidung des Stromflusses durch die elektronische Unterbrechungseinheit initiiert. Zusätzlich, bzw. bei Vorliegen weiterer Kriterien, kann eine galvanische Unterbrechung durch das mechanische Trennkontaktsystem initiiert werden.

Erfindungsgemäß wird ein korrespondierendes Verfahren für ein Schutzschaltgerät für einen Niederspannungsstromkreis mit elektronischen (halbleiterbasierten) Schaltelementen mit den gleichen und weiteren Vorteilen beansprucht.

Beim Verfahren zum Schutz eines elektrischen Niederspannungsstromkreis in einem Schutzschaltgerät mit einer mechanischen Trennkontakteinheit, die in Serie mit einer elektronischen Unterbrechungseinheit geschaltet ist,
wobei die mechanische Trennkontakteinheit durch ein Öffnen von Kontakten zur Vermeidung eines Stromflusses oder ein Schließen der Kontakte für einen Stromfluss im Niederspannungsstromkreis geschaltet werden kann,
wobei die elektronische Unterbrechungseinheit durch halbleiterbasierte Schaltelemente in einen hochohmigen Zustand der Schaltelemente zur Vermeidung eines Stromflusses oder einen niederohmigen Zustand der Schaltelemente zum Stromfluss im Niederspannungsstromkreis geschaltet werden kann,
wobei die Höhe der Spannung des Niederspannungsstromkreises ermittelt wird, derart das momentane Spannungswerte vorliegen,
wobei die Höhe des Stromes des Niederspannungsstromkreises ermittelt wird, derart das momentane Stromwerte vorliegen, wobei bei Überschreitung (insbesondere des Betrages) des momentanen Stromwertes verglichen mit (insbesondere dem Betrag des) mindestens einem Stromschwellwert eine Vermeidung des Stromflusses des Niederspannungsstromkreises initiiert wird, wird der mindestens eine Stromschwellwert in Abhängigkeit von der Höhe des Stromes im Niederspannungsstromkreis angepasst. Der mindestens eine Stromschwellwert wird in Abhängigkeit von der Höhe des Stromes derart angepasst, dass bei zunehmendem Strom der mindestens eine Stromschwellwert verringert wird und dass bei abnehmendem Strom der mindestens eine Stromschwellwert erhöht wird.

In einer vorteilhaften Ausgestaltung der Erfindung wird der mindestens eine Stromschwellwert in Abhängigkeit von der Höhe des Stromes derart angepasst, dass bei abnehmendem Strom der mindestens eine Stromschwellwert bis zu einem Maximalwert des mindestens einen Stromschwellwertes erhöht wird.

In einer vorteilhaften Ausgestaltung der Erfindung wird bei Überschreitung eines Nennstromes des Schutzschaltgerätes der mindestens eine Stromschwellwert um einen von der Höhe der Überschreitung des Nennstromes abhängigen Prozentsatz reduziert, um einen angepassten Stromschwellwert zu erhalten.

Bei der Überschreitung des Nennstromes kann der Effektivwert oder der über eine erste Zeitspanne gemittelte Wert des Effektivwertes (Mittelwert des Effektivwertes über die erste Zeitspanne) zum Vergleich mit dem Nennstrom verwendet werden.

Erfindungsgemäß wird ein korrespondierendes Computerprogrammprodukt beansprucht. Das Computerprogrammprodukt umfass Befehle, die bei der Ausführung des Programms durch einen Mikrocontroller (=Mikroprozessor) diesen veranlassen die Sicherheit eines derartigen Schutzschaltgerätes zu verbessern bzw. eine höhere Sicherheit im durch das Schutzschaltgerät zu schützenden elektrischen Niederspannungsstromkreis zu erreichen, speziell dass die elektronische Unterbrechungseinheit sicher eine Vermeidung eines elektrischen Stromflusses durchführt. Der Mikrocontroller (=Mikroprozessor) ist Teil des Schutzschaltgerätes, insbesondere der Steuerungseinheit.

Erfindungsgemäß wird ein korrespondierendes computerlesbares Speichermedium, auf dem das Computerprogrammprodukt gespeichert ist, beansprucht.

Erfindungsgemäß wird ein korrespondierendes Datenträgersignal, das das Computerprogrammprodukt überträgt, beansprucht.

Alle Ausgestaltungen, sowohl in abhängiger Form rückbezogen auf den Patentanspruch 1 bzw. 13, als auch rückbezogen lediglich auf einzelne Merkmale oder Merkmalskombinationen von Patentansprüchen, bewirken eine Verbesserung eines Schutzschaltgerätes zur schnellen und sicheren Abschaltung bei Überströmen und Kurzschlüssen und vermeidet eine thermische Zerstörung der eingesetzten halbleiterbasierten Schaltelemente bei Überströmen oder Kurzschlüssen.

Die beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit der Zeichnung näher erläutert werden.

Dabei zeigt die Zeichnung:
Figur 1 eine erste Darstellung eines Schutzschaltgerätes,
Figur 2 eine zweite Darstellung eines Schutzschaltgerätes,
Figur 3 eine erste Ausgestaltung des Schutzschaltgerätes,
Figur 4 eine zweite Ausgestaltung des Schutzschaltgerätes,
Figur 5 Spannungs- und Stromschwellwertverläufe über der Zeit.

Figur 1 zeigt eine Darstellung eines Schutzschaltgerätes SG zum Schutz eines elektrischen Niederspannungsstromkreises, insbesondere Niederspannungswechselstromkreises, mit einem Gehäuse GEH, aufweisend:
- Anschlüsse für Leiter des Niederspannungsstromkreises, insbesondere erste Anschlüsse L1, N1 für eine netzseitigen, insbesondere energiequellenseitigen, Anschluss EQ des Schutzschaltgerätes SG und zweite Anschlüsse L2, N2 für einen lastseitigen, insbesondere energiesenkenseitigen - im Falle passiver Lasten, Anschluss ES (verbraucherseitigen Anschluss) des Schutzschaltgerätes SG, wobei speziell phasenleiterseitige Anschlüsse L1, L2 und neutralleiterseitige Anschlüsse N1, N2 vorgesehen sein können;
   der lastseitige Anschluss kann eine passive Last (Verbraucher) oder/und eine aktive Last ((weitere) Energiequelle aufweisen, bzw. eine Last, die sowohl passiv als auch aktiv sein kann, z.B. in zeitlicher Abfolge;
- eine Spannungssensoreinheit SU, zur Ermittlung der Höhe der Spannung des Niederspannungsstromkreises, so dass momentane Spannungswerte (phasenbezogene Spannungswerte) DU vorliegen, mit momentanen (phasenwinkelbezogene) Spannungswerten sind insbesondere analoge momentane Spannungswerte gemeint, d.h**.**
   beispielsweise ein analoges Äquivalent, dass die Höhe der Spannung angibt, beispielsweise eine analoge Spannung, dessen Höhe der der elektrischen Spannung entspricht,
- eine Stromsensoreinheit SI, zur Ermittlung der Höhe des Stromes des Niederspannungsstromkreises, derart das momentane (phasenwinkelbezogene) Stromwerte DI vorliegen,
   mit momentanen (phasenwinkelbezogene) Stromwerten sind insbesondere analoge momentane Stromwerte gemeint, d.h. beispielsweise ein analoges Äquivalent, dass die Höhe des Stromes angibt, beispielsweise eine analoge Spannung, dessen Höhe der des elektrischen Stromes entspricht,
- einer elektronischen Unterbrechungseinheit EU, die durch halbleiterbasierte Schaltelemente einen hochohmigen Zustand der Schaltelemente zur Vermeidung (insbesondere Unterbrechung) und einen niederohmigen Zustand der Schaltelemente zum Stromfluss im Niederspannungsstromkreis aufweist,
- eine mechanische Trennkontakteinheit MK, die durch ein Öffnen von Kontakten zur Vermeidung eines Stromflusses oder ein Schließen der Kontakte für einen Stromfluss im Niederspannungsstromkreis schaltbar ist,
- einer Steuerungseinheit SE, die mit der Spannungssensoreinheit SU, der Stromsensoreinheit SI, der mechanischen Trennkontakteinheit MK und der elektronischen Unterbrechungseinheit EU verbunden ist.

Die mechanische Trennkontakteinheit MK ist elektrisch in Serie mit der elektronischen Unterbrechungseinheit EU geschaltet.

Die Steuerungseinheit SE kann:
* mit einer digitalen Schaltung, z.B. mit einem Mikroprozessor (= Mikrocontroller), realisiert sein; der Mikroprozessor kann auch einen Analog-Teil enthalten;
* mit einer digitalen Schaltung mit analogen Schaltungsteilen realisiert sein.

Das Schutzschaltgerät SG, insbesondere die Steuerungseinheit SE, ist derart ausgestaltet, dass bei Überschreitung mindestens eines Stromschwellwertes eine Vermeidung eines Stromflusses des Niederspannungsstromkreises initiiert wird, insbesondere in einem ersten Schritt durch die elektronische Unterbrechungseinheit EU initiiert wird. D.h. bei Überschreitung mindestens eines Stromschwellwertes, der in der Regel durch einen, insbesondere lastseitigen (ES), Kurzschluss verursacht wird, wird die elektronische Unterbrechungseinheit EU vom niederohmigen Zustand in den hochohmigen Zustand zur Unterbrechung des Niederspannungsstromkreises geschaltet.

Das Schutzschaltgerät ist derart ausgestaltet, dass der mindestens eine Stromschwellwert in Abhängigkeit von der Höhe des Stromes im Niederspannungsstromkreis angepasst wird.

Speziell bzw. im allgemeinen Fall wird der mindestens eine Stromschwellwert in Abhängigkeit von der Höhe des momentanen Stromwertes angepasst. In einer Variante kann der mindestens eine Stromschwellwert in Abhängigkeit von der Höhe des Effektivwertes oder eines Mittelwertes des Stromes angepasst werden.

D.h. es ist mindestens ein Stromschwellwert vorgesehen, bei dessen betragsmäßiger Überschreitung eine Vermeidung eines Stromflusses des Niederspannungsstromkreises initiiert wird. Dieser eine Stromschwellwert wird dann in Abhängigkeit von der Höhe des Stromes angepasst. Hiermit wäre eine einfache Lösung für die Erfindung gegeben.

Es können auch mehrere Stromschwellwerte vorgesehen sein, insbesondere können momentane / phasenwinkelbezogene Stromschwellwerte vorgesehen sein, so dass abhängig vom Phasenwinkel der elektrischen Spannung bzw. des elektrischen Stromes ein momentaner bzw. phasenwinkelbezogener Vergleich durchgeführt wird. Diese momentanen bzw. phasenwinkelbezogenen Stromschwellwerte können dann in Abhängigkeit von der Höhe des Stromes angepasst werden. Insbesondere in einem Niederspannungswechselstromkreis kann dann schnell, beispielsweise für die nächste Halbwelle, ein angepasster momentaner bzw. phasenwinkelbezogener Stromschwellwert zur Verfügung gestellt werden (bzw. ein Satz angepasster Stromschwellwerte für jede Halbwelle - Anpassung alle 10 ms in einem Niederspannungswechselstromkreis mit einer Netzfrequenz von 50 Hz).

Ein Vergleich kann dahingehend erfolgen, dass vom (insbesondere periodischen) zeitlichen Verlauf der Höhe der Spannung bzw. der ermittelten momentanen Spannungswerte abhängige (insbesondere periodische) momentane Stromschwellwerte vorliegen.

Die momentanen Stromschwellwerte können kontinuierlich oder phasenwinkelweise vorliegen.

Die momentanen Stromschwellwerte können dabei pro einzelnen Phasenwinkel, einen Phasenwinkelbereich (mehrere Phasenwinkel), z.B. alle 2°, oder einen Phasenwinkelabschnitt (ein Teil eines Phasenwinkels), z.B. alle 0,5° oder 0,1° vorliegen. Insbesondere eine Auflösung von 1° bis 5° ist besonders vorteilhaft (dies entspricht einer Abtastrate von 3,5 bis 20 kHz).

Die momentanen Stromwerte werden phasenbezogen mit den momentanen Stromschwellwerten verglichen. Bei (betragsmäßiger) Überschreitung des momentanen Stromschwellwertes durch den (Betrag des) momentanen Stromwertes wird eine Unterbrechung des Niederspannungsstromkreises, z.B. durch ein erstes Unterbrechungssignal TRIP von der Steuerungseinheit SE zur elektronischen Unterbrechungseinheit EU, initiiert, wie in Figur 1 eingezeichnet.

Die elektronische Unterbrechungseinheit EU ist gemäß Figur 1 als Block in beiden Leitern eingezeichnet. Damit ist in einer ersten Variante keine Unterbrechung beider Leiter gemeint. Mindestens ein Leiter, insbesondere der aktive Leiter respektive Phasenleiter, weist halbleiterbasierte Schaltelemente auf. Der Neutralleiter kann schaltelementefrei sein, d.h. ohne halbleiterbasierte Schaltelemente. D.h. der Neutralleiter ist direkt verbunden, d.h. wird nicht hochohmig. D.h. es erfolgt nur eine einpolige Unterbrechung (des Phasenleiters). Sind weitere aktive Leiter / Phasenleiter vorgesehen, weisen in einer zweiten Variante der elektronischen Unterbrechungseinheit EU die Phasenleiter halbleiterbasierten Schaltelemente auf. Der Neutralleiter ist direkt verbunden, d.h. wird nicht hochohmig. Beispielsweise für einen Dreiphasen-Wechselstromkreis.

In einer dritten Variante der elektronischen Unterbrechungseinheit EU kann der Neutralleiter ebenfalls ein halbleiterbasiertes Schaltelement aufweisen, d.h. bei einer Unterbrechung der elektronischen Unterbrechungseinheit EU werden beide Leiter hochohmig.

Die elektronische Unterbrechungseinheit EU kann Halbleiterbauelemente wie Bipolartransistoren, Feldeffekttransistoren (FET), Isolated Gate Bipolartransistoren (IGBT), Metall Oxid Schicht Feldeffekttransistoren (MOSFET) oder andere (selbstgeführte) Leistungshalbleiter aufweisen. Insbesondere IGBT's und MOSFET's eignen sich auf Grund geringer Durchflusswiderstände, hoher Sperrschichtwiderstände und eines guten Schaltverhaltens besonderes gut für das erfindungsgemäße Schutzschaltgerät.

Das Schutzschaltgerät SG kann bevorzugt ein mechanisches Trennkontaktsystem MK gemäß Norm mit normgerechten Trennereigenschaften, zur galvanischen Trennung des Stromkreises, insbesondere zum normgerechten Freischalten (im Gegensatz zum Abschalten) des Stromkreises aufweisen. Das mechanische Trennkontaktsystem MK ist mit der Steuerungseinheit SE verbunden, wie in Figur 1 eingezeichnet, so dass die Steuerungseinheit SE eine galvanische Trennung des Stromkreises initiieren kann.

Speziell kann eine weitere Auswertung implementiert sein, die bei Erfüllung anderer Kriterien eine galvanische Trennung herbeiführt. Beispielsweise kann eine Überstromerkennung vorgesehen sein, beispielsweise in der Steuerungseinheit SE, die bei Überströmen, d.h. bei Überschreitung von Strom-Zeitgrenzwerten, d.h. wenn ein Strom, der einen Stromgrenzwert überschreitet, eine bestimmte Zeit anliegt, d.h. beispielsweise ein bestimmter Energieschwellwert überschritten, eine halbleiterbasierte oder/und galvanische Unterbrechung des Stromkreises erfolgen.

Alternativ bzw. zusätzlich kann beispielsweise bei einem erkannten Kurzschluss auch eine galvanische Trennung initiiert werden.

Die Initiierung der galvanischen Unterbrechung des Niederspannungsstromkreises erfolgt beispielsweise durch ein weiteres zweites Unterbrechungssignal TRIPG, dass von der Steuerungseinheit SE zum mechanisches Trennkontaktsystem MK gesendet wird, wie in Figur 1 eingezeichnet.

Das mechanische Trennkontaktsystem MK kann in einer ersten Variante einpolig unterbrechen. D.h. es wird nur ein Leiter der beiden Leiter, insbesondere der aktive Leiter respektive Phasenleiter unterbrochen, d.h. weist einen mechanischen Kontakt auf. Der Neutralleiter ist dann kontaktfrei, d.h. der Neutralleiter ist direkt verbunden.

Sind weitere aktive Leiter / Phasenleiter vorgesehen, weisen in einer zweiten Variante die Phasenleiter mechanische Kontakte des mechanischen Trennkontaktsystems auf. Der Neutralleiter ist in dieser zweiten Variante direkt verbunden. Beispielsweise für einen Dreiphasen-Wechselstromkreis.

In einer dritten Variante des mechanischen Trennkontaktsystem MK weist der Neutralleiter ebenfalls mechanische Kontakte auf, wie in Figur 1 eingezeichnet.

Mit mechanischem Trennkontaktsystem MK ist insbesondere eine (normgerechte) Trennfunktion gemeint, realisiert durch das Trennkontaktsystem MK. Mit Trennfunktion sind die Punkte:
- Mindestluftstrecke nach Norm (Mindestabstand der Kontakte),
- Kontaktstellungsanzeige der Kontakte des mechanischen Trennkontaktsystem,
- Öffnung des mechanischen Trennkontaktsystem immer möglich (keine Blockierung des Trennkontaktsystems durch die Handhabe), so genannte Freiauslösung gemeint.

Hinsichtlich der Mindestluftstrecke zwischen den Kontakten des Trennkontaktsystem ist diese im Wesentlichen spannungsabhängig. Weitere Parameter sind der Verschmutzungsgrad, die Art des Feldes (homogen, inhomogen), und der Luftdruck bzw. die Höhe über Normalnull.

Für diese Mindestluftstrecken bzw. Kriechstrecken gibt es entsprechende Vorschriften bzw. Normen. Diese Vorschriften geben beispielsweise bei Luft für eine Stoßspannungsfestigkeit die Mindestluftstrecke für ein inhomogenes und ein homogenes (ideales) elektrisches Feld in Abhängigkeit vom Verschmutzungsgrad an. Die Stoßspannungsfestigkeit ist die Festigkeit beim Anlegen einer entsprechenden Stoßspannung. Nur bei Vorliegen dieser Mindestlänge (Mindeststrecke) weist das Trennkontaktsystem bzw. Schutzschaltgerät eine Trennfunktion (Trennereigenschaft) auf.

Im Sinne der Erfindung sind hierbei für die Trennerfunktion und deren Eigenschaften der Normenreihe DIN EN 60947 bzw. IEC 60947 einschlägig, auf die hier durch Referenz Bezug genommen wird.

Das Trennkontaktsystem ist vorteilhafterweise durch eine Mindestluftstrecke der geöffneten Trennkontakte in der AUS-Stellung (Geöffnet Stellung, geöffnete Kontakte) in Abhängigkeit von der Bemessungsstoßspannungsfestigkeit und dem Verschmutzungsgrad gekennzeichnet. Die Mindestluftstrecke beträgt insbesondere zwischen (im Minimum) 0,01 mm und 14 mm**.** Insbesondere beträgt vorteilhafterweise die Mindestluftstrecke zwischen 0,01 mm bei 0,33 kV und 14 mm bei 12 kV, insbesondere für Verschmutzungsgrad 1 sowie insbesondere für inhomogene Felder.

Vorteilhafterweise kann die Mindestluftstrecke die folgenden Werte aufweisen:
**E DIN EN 60947-1 (VDE 0660-100):2018-06**

**Tabelle 13 - Mindestluftstrecken**

| **Bemessungsstoßspannungsfestigkeit** | **Mindestluftstrecken mm** | | | | | | | |
|---|---|---|---|---|---|---|---|---|
| ***U*imp** | **Fall A** | | | | **Fall B** | | | |
| | **inhomogenes Feld** | | | | **homogenes Feld, ideale Bedingungen** | | | |
| kV | (siehe 3.763) | | | | (siehe 3.7.62) | | | |
| | **Verschmutzungsgrad** | | | | **Verschmutzungsgrad** | | | |
| | 1 | 2 | 3 | 4 | 1 | 2 | 3 | 4 |
| 0,33 | 0,01 | | | | 0,01 | | | |
| 0,5 | 0,04 | 0,2 | | | 0,04 | 0,2 | | |
| 0,8 | 0,1 | | 0,6 | | 0,1 | | 0,8 | 1,6 |
| 1,5 | 0,5 | 0,5 | | 1,6 | 0,3 | 0,3 | | |
| 2,5 | 1,5 | 1,5 | 1,5 | | 0,6 | 0,6 | | |
| 4,0 | 3 | 3 | 3 | 3 | 1,2 | 1,2 | 1,2 | |
| 6,0 | 5,5 | 5,5 | 5,5 | 5,5 | 2 | 2 | 2 | 2 |
| 8,0 | 8 | 8 | 8 | 8 | 3 | 3 | 3 | 3 |
| 12 | 14 | 14 | 14 | 14 | 4,5 | 4,5 | 4,5 | 4,5 |
| ANMERKUNG Die angegebenen kleinsten Luftstrecken beruhen auf der 1,2/50-µs-Stoßspannung bei einem Luftdruck von 80 kPa, was dem Luftdruck bei 2 000 m über NN entspricht. | | | | | | | | |

Die Verschmutzungsgrade und Feldarten entsprechen den in den Normen definierten. Dadurch lässt vorteilhafterweise ein entsprechend der Bemessungsstoßspannungsfestigkeit dimensioniertes normgerechtes Schutzschaltgerät erzielen.

Figur 2 zeigt eine Darstellung gemäß Figur 1, mit dem Unterschied, dass vorteilhaft (bei der Serienschaltung aus mechanischer Trennkontakteinheit MK und elektronischer Unterbrechungseinheit EU) die mechanische Trennkontakteinheit MK den lastseitigen Anschlüssen und die elektronische Unterbrechungseinheit EU den netzseitigen Anschlüssen zugeordnet ist. Ferner ist die elektronische Unterbrechungseinheit EU als einpolige elektronische Unterbrechungseinheit EU ausgeführt, d.h. ist im Beispiel im Phasenleiter, d.h. zwischen den Anschlüssen L1, L2, vorgesehen. Die elektronische Unterbrechungseinheit EU weist ferner (mindestens) ein halbleiterbasiertes Schaltelement (= Leistungshalbleiter) auf, was in Figur 2 angedeutet ist. Das halbleiterbasierte Schaltelement weist ferner ein Überspannungsschutzelement auf, was in Figur 2 ebenfalls angedeutet ist. Die Steuerungseinheit SE weist eine analoge erste Teileinheit SEA und eine digitale zweite Teileinheit SED auf. Die digitale zweite Teileinheit SED kann beispielsweise ein Mikroprozessor bzw. digitaler Signalprozessor (DSP) sein. Die analoge erste Teileinheit SEA weist mindestens einen (Strom-)Komparator auf, wie in Figur 2 angedeutet.

Figur 3 zeigt eine Darstellung gemäß Figur 1 und 2, mit einer weiteren detaillierten Ausgestaltung. Die Steuerungseinheit SE weist zwei Teileinheiten auf, eine, bevorzugt analoge, erste Teileinheit SEA und eine, bevorzugt digitale, zweite Teileinheit SED. Die erste Teileinheit SEA weist hierbei einen analogen (Strom-)Komparator CI auf. Diesem werden einerseits die momentanen Stromwerte DI der Stromsensoreinheit SI zugeführt, speziell analoge momentane Stromwerte. Andererseits werden dem Stromkomparator CI (im Beispiel) (ein Stromschwellwert oder) die momentanen Stromschwellwerte SWI von der zweiten Teileinheit SED zugeführt. Mit Strom-Komparator ist hierbei ein Komparator gemeint, der zwei (Strom-)Größen miteinander vergleicht, wobei hierbei insbesondere Äquivalente der Höhe des Stromes miteinander verglichen werden (z.B. zwei Spannungen, deren Spannungshöhe jeweils die Stromhöhe bzw. die Höhe des Stromschwellwertes repräsentiert).

Die (analogen) momentanen Stromschwellwerte sind insbesondere ein analoger Spannungsverlauf.

Der Stromkomparator CI vergleicht die (analogen) momentanen Stromwerte DI mit den (analogen) momentanen Stromschwellwerten SWI und gibt, wie beschrieben, bei (insbesondere betragsmäßiger) Überschreitung, ein erstes Stromunterbrechungssignal TI, zur Initiierung einer Unterbrechung des Niederspannungsstromkreises, ab.

Das Stromunterbrechungssignal TI kann einer Logikeinheit LG zugeführt werden, die es mit anderen Unterbrechungssignalen kombiniert und das erste Unterbrechungssignal TRIP zur halbleiterbasierten Unterbrechung bzw. hochohmigen Unterbrechung an die elektronische Unterbrechungseinheit EU abgibt.

Mit dem analogen (Strom-)Komparator ist insbesondere eine sofortige, d.h. sehr schnelle, Erkennung der Überschreitung möglich, diese findet üblicherweise im ns-Bereich statt, d.h**.** zwischen 1 und 100 ns.

Im Vergleich dazu würde ein digitales System aktuell im µs-bereich, also beispielsweise zwischen 2 - 100 µs reagieren, auf Grund der Berechnungs- und Reaktionszeiten.

In einer Ausgestaltung speichert der Stromkomparator CI die momentanen (Strom-)Schwellwerte SWI zwischen, um die Werte ständig zur Verfügung zu haben.

Wobei die momentanen Stromschwellwerte SWI mit dem zeitlichen Verlauf der momentanen Spannungswerte (dem zeitlichen Verlauf der Spannung) synchronisiert sind. Dadurch werden bei kleiner momentaner Spannung (Phasenwinkel einer sinusförmigen Wechselspannung von z.B. -30° bis 0° bis 30°) kleine momentane Stromschwellwerte SWI verwendet (bzw. liegen vor) und bei hoher momentaner Spannung (Phasenwinkel einer sinusförmigen Wechselspannung von z.B. 60° bis 90° bis 120°) hohe Stromschwellwerte SWI verwendet (bzw. liegen vor). Dadurch ist beispielsweise vorteilhaft die Auslösezeit weitestgehend unabhängig vom Phasenwinkel der Spannung, so dass die Auslösezeit unter einem zeitlichen ersten Schwellwert liegt.

Die (analogen) momentanen Stromwerte DI und die (analogen) momentanen Spannungswerte DU werden zudem der zweiten Teileinheit SED zugeführt. In einer bevorzugten Ausgestaltung werden die momentanen Stromwerte DI oder/und momentanen Spannungswerte DU dort durch einen Analog-Digital-Umsetzer ADC digitalisiert und einem Mikroprozessor (=Mikrocontroller) CPU zugeführt. Dieser führte eine Ermittlung bzw. Berechnung der momentanen Stromschwellwerte SWI durch, in Abhängigkeit von der Höhe des Stromes / der zugeführten momentanen Stromwerte DI. Die durch die zweite Teileinheit SED bzw. insbesondere den Mikroprozessor CPU ermittelten momentanen Stromschwellwerte SWI werden wiederum (durch einen Digital-Analog-Umsetzer DAC) der ersten Teileinheit SEA zugeführt, insbesondere dem Stromkomparator CI, um den oben beschriebenen Vergleich durchzuführen.

Die zweite Teileinheit SED oder die erste Teileinheit SEA kann einen Digital-Analog Umsetzer DAC aufweisen, um die in der zweite Teileinheit SED berechneten (digitalen) Stromschwellwerte SWI in analoge Stromschwellwerte SWI umzusetzen, um einen anlogen Vergleich in der erste analogen Teileinheit SEA durchzuführen. Im Beispiel gemäß Figur 3 ist der Digital-Analog Umsetzer DAC ein Teil der zweiten (digitalen) Teileinheit SED (bzw. dieser zugeordnet).

Dabei kann vorteilhaft die Ermittlung der momentanen Stromschwellwerte SWI in der zweiten Teileinheit SED digital erfolgen bzw. mit einer langsameren Verarbeitungsgeschwindigkeit als der fortlaufende Vergleich von analogen momentanen Stromwerten DI mit den analogen momentanen Stromschwellwerten SWI in der ersten Teileinheit SEA. Dies ist vorteilhaft, da der analoge Vergleich des Stromwertes schneller erfolgt, als die Verarbeitungszeit bzw. Berechnungszeit der digitalen zweiten Teileinheit SED.

Der phasengenaue Vergleich ist in der Regel durch die schnellen Verarbeitungsgeschwindigkeiten von Analog-Digital-Umsetzer ADC, Mikroprozessor (=Mikrocontroller) CPU und Digital-Analog Umsetzer DAC im Vergleich zur Frequenz des Niederspannungsstromkreises, der in Europa in Regel 50 Hertz beträgt, sichergestellt.

In einer vorteilhaften Ausgestaltung der Erfindung kann die erste Teileinheit SEA einen Spannungskomparator CU aufweisen. Diesem werden einerseits die momentanen Spannungswerte DU des Spannungssensors SU zugeführt. Andererseits werden dem Spannungskomparator CU momentane Spannungsschwellwerte SWU von der zweiten Teileinheit SED zugeführt.

Der Spannungskomparator CU vergleicht die momentanen Spannungswerte DU mit den momentanen Spannungsschwellwerten SWU und gibt bei Überschreitung oder Unterschreitung bzw. Bereichsprüfung ein Spannungsunterbrechungssignal TU zur Initiierung einer Unterbrechung des Niederspannungsstromkreises ab.

Das Spannungsunterbrechungssignal TU kann der Logikeinheit LG zugeführt werden, die es mit dem(n) (anderen) Unterbrechungssignal(en) kombiniert und das erste Unterbrechungssignal TRIP zur halbleiterbasierten Unterbrechung bzw. hochohmigen Unterbrechung an die elektronische Unterbrechungseinheit EU abgibt.

In einer Ausgestaltung speichert der Spannungskomparator CU die momentanen Schwellwerte SWU zwischen, um die Werte ständig zur Verfügung zu haben.

In einer Ausgestaltung führt der Mikroprozessor CPU eine Ermittlung bzw. Berechnung der momentanen Spannungsschwellwerte SWU durch. Die durch die zweite Teileinheit SED bzw. insbesondere den Mikroprozessor CPU ermittelten momentanen Spannungsschwellwerte SWU werden wiederum der ersten Teileinheit SEA zugeführt, insbesondere dem Spannungskomparator CU, um den oben beschriebenen Vergleich durchzuführen. Die digitalen momentanen Spannungsschwellwerte SWU können durch einen weiteren, nicht dargestellten, Digital-Analog-Umsetzer in analoge momentanen Spannungsschwellwerte SWU umgesetzt werden. Diese werden mit dem Spannungskomparator CU mit den analogen momentanen Spannungswerten DU verglichen.

Dabei kann vorteilhaft die Ermittlung der momentanen Spannungsschwellwerte SWU in der zweiten Teileinheit SED digital erfolgen bzw. mit einer langsameren Verarbeitungsgeschwindigkeit als der fortlaufende Vergleich von momentanen Spannungswerten DU und momentanen Spannungsschwellwerten SWU in der ersten Teileinheit SEA.

Je nach Ausgestaltung kann ein zweites Unterbrechungssignal TRIPG von der zweiten Teileinheit SED der Steuerungseinheit SE, insbesondere vom Mikroprozessor CPU, zur galvanischen Unterbrechung des Niederspannungsstromkreises an das mechanische Trennkontaktsystem MK abgegeben werden, wie in Figur 3 eingezeichnet.

Die Ausgestaltung der Steuerungseinheit mit einer analogen ersten Teileinheit und eine digitale zweiten Teileinheit hat den besonderen Vorteil, dass eine effiziente Architektur vorliegt. Die erste analoge Teileinheit kann einen sehr schnellen Vergleich von momentanen Werten und Schwellwerten durchführen, wodurch eine schnelle Kurzschlusserkennung möglich ist. Die zweite Teileinheit kann eine davon unabhängige Schwellwertberechnung bzw. Anpassung durchführen, erfindungsgemäß abhängig von der Höhe des Stromes, die nicht so schnell wie die Erkennung durchgeführt werden muss. Die Schwellwerte können beispielsweise zwischengespeichert werden, um für einen schnellen Vergleich zur Verfügung zu stehen. Die Schwellwerte müssen nicht ständig angepasst werden.

Figur 4 zeigt eine weitere Ausgestaltung bzw. Variante gemäß der Figuren 1 bis 3. Figur 4 zeigt einen Teil einer einfachen Variante der, bevorzugt analogen, ersten Teileinheit SEAE und einen Teil einer alternativen Variante der, bevorzug digitalen, zweiten Teileinheit SEDE auf.

Der Teil der einfachen Variante der ersten Teileinheit SEAE weist den Stromkomparator CIE auf, dem die momentanen Stromwerte DI, insbesondere beispielsweise deren Betrag, und die momentanen Stromschwellwerte SWI, insbesondere ebenso betragsbezogen, zugeführt werden. Der Stromkomparator CIE gibt in diesem Beispiel direkt das erste Unterbrechungssignal TRIP zur Unterbrechung des Niederspannungsstromkreises ab, analog zu den vorhergehenden Figuren. Die Betragsbildung kann durch eine oder weitere, nicht dargestellte Einheiten erfolgen.

Der Teil der alternativen Variante der zweiten Teileinheit SEDE weist eine Netzsynchronisationseinheit NSE auf. Dieser werden die (analogen) momentanen Spannungswerte DU zugeführt. Die Netzsynchronisationseinheit NSE ermittelt aus den zugeführten (analogen) momentanen Spannungswerten DU, die z.B. eine sinusförmige Wechselspannung des Niederspannungsstromkreises sind, den Phasenwinkel φ(t) der Spannung.

Alternativ kann zusätzlich noch die Amplitude U und ein erwarteter Zeitwert der Spannung UE respektive Erwartungswert der Spannung UE ermittelt werden.

Der Erwartungswert der Spannung UE ist hierbei eine Art gefilterter bzw. regenerierter bzw. erzeugter äquivalenter momentaner Spannungswert DU.

Der Phasenwinkel φ(t) (als auch der Erwartungswert der Spannung UE bzw. die Amplitude U) der Spannung DU können beispielsweise durch eine so genannte Phase Locked Loop respektive Phasenregelschleife, kurz PLL, ermittelt werden. Eine PLL ist eine elektronische Schaltungsanordnung oder eine in Software programmierte Variante im Mikrocontroller, die die Phasenlage und damit zusammenhängend die Frequenz eines veränderbaren Oszillators über einen geschlossenen Regelkreis so beeinflusst, dass die Phasenabweichung zwischen einem äußeren periodischen Referenzsignal (momentane Spannungswerte) und dem Oszillator oder einem daraus abgeleiteten Signal möglichst konstant ist.

Damit kann u.a. der Phasenwinkel φ(t), die Grundfrequenz und deren Amplitude der zugeführten Netzspannung, d.h. der ermittelten Spannungswerte, ermittelt werden, d.h. z.B. auch der (ungestörte bzw. gefilterte) Erwartungswert der (Netz-)Spannung.

Der von der Netzsynchronisationseinheit NSE ermittelte Phasenwinkel φ(t) (und eventuell die Amplitude U oder/und der erwartete Zeitwert der Spannung UE) werden einer Schwellwerteinheit SWE zugeführt. Die Schwellwerteinheit SWE kann eine (skalierte) Kurve für die (phasenbezogenen) momentanen Stromschwellwerte SWI aufweisen. Beispielsweise bei einer sinusförmigen Wechselspannung des Niederspannungsstromkreis eine (annähernd) sinusförmige Stromschwellwertkurve, d.h. einen in der Höhe sinusförmigen Verlauf der momentanen Stromschwellwerte SWI über den Phasenwinkel 0° bis 360° respektive der Periodendauer (bzw. der (korrespondierenden) Zeit).

Das Schutzschaltgerät SG kann ein, insbesondere einziges, Einstellelement aufweisen. Mit diesem, insbesondere einzigen Einstellelement am Schutzschaltgerät SG, kann ein Grenzwert bzw. Maximalwert für den Stromschwellwert einstellbar sein. Alternativ kann der Grenzwert bzw. Maximalwert für den Stromschwellwert auch fest vorgeben bzw. programmiert sein.

Erfindungsgemäß wird dann die Stromschwellwertkurve hinsichtlich dieses mittels des Einstellelementes eingestellten bzw. fest vorgegebenen Grenzwertes bzw. Maximalwertes für den Stromschwellwert skaliert. Beispielsweise kann die Amplitude (d.h. der Maximalwert) der Stromschwellwertkurve mit dem Grenzwert/Maximalwert für den Stromschwellwert skaliert werden.

Beispielsweise kann der Maximalwert des Stromschwellwertes bei dem 4-fachen der Amplitude eines Nennstromes (d.h. mindestens der Strom, den das Schutzschaltgerätes dauerhaft führen muss, Normenabhängig) des Schutzschaltgerätes liegen, beispielsweise weisen übliche Schutzschaltgeräte einen Nennstrom von z.B. 16 A auf. Daraus ergibt sich im Beispiel ein Maximalwert des Stromschwellwertes von:$90 A = \left(Wurzel 2\right) * 16 A * 4 .$ (Wurzel 2 => Amplitude des Nennstromwertes)

Die momentanen Stromschwellwerte SWI können durch das Vorliegen des Phasenwinkels φ(t) der Spannung in der Schwellwerteinheit SWE von dieser synchron zum momentanen Stromwert DI an den Stromkomparator CIE übermittelt werden, so dass ein phasenbezogener (phasenwinkelbezogener) Vergleich zwischen momentanen Stromwert DI und momentanen Stromschwellwert SWI erfolgen kann.

Figur 5 zeigt einerseits den Verlauf der Höhe einer netzseitigen Spannung Vgrid in Volt [V], auf der linken vertikalen Achse, einer Periode einer sinusförmigen Wechselspannung über der Zeit t in s [s], auf der horizontalen Achse. Beispielsweise einer sinusförmigen Wechselspannung im Niederspannungswechselstromkreis. Hierbei sind die momentanen Spannungswerte der Spannung über der Zeit angegeben, wobei die Zeit proportional zum Phasenwinkel ist (f = 50 Hz).

Andererseits einen phasenwinkelbezogenen bzw. phasenwinkelabhängigen (betragsmäßigen) skalierten (0 bis 1) momentanen Stromschwellwert threshold, auf der rechten vertikalen Achse, über der Zeit t in s [s]. Der zeitliche (skalierte) Verlauf der momentanen Stromschwellwerte threshold entspricht dabei den (phasenbezogenen) momentanen Stromschwellwerten SWI.

Der zeitliche Verlauf des momentanen Stromschwellwertes (threshold) richtet sich hierbei nach dem betragsmäßigen Verlauf der Spannung, d.h. der Verlauf ist im Bereich der positiven Spannungshalbwelle gleich zum Verlauf im Bereich der negativen Spannungshalbwelle.

Der zeitliche (skalierte) Verlauf der momentanen Stromschwellwerte threshold wird entsprechend dem mittels des Einstellelementes eingestellten bzw. fest vorgegebenen Grenzwertes/Maximalwertes für den Stromschwellwert erfindungsgemäß skaliert. Z.B. wird die Amplitude (Skalierung 1) auf 100 A Eingestellt, oder z.B. dem 5-fachen Nennstrom. Bei einem Nennstrom von z.B. 16 A auf z.B**.** $5 * 16 A * 1,414 \left(Wurzel 2\right) = 113 A$ (Wurzel 2 => Spitzenwert des Momentanwertes des Stromes).

Im Allgemeinen entspricht der Verlauf der momentanen Stromschwellwerte threshold dem Verlauf der Spannung im Stromkreis, wie in Figur 5 dargestellt. D.h. beispielsweise bei einem dreieckigen Spannungsverlauf würde eine dreieckige Stromschwellwertkurve verwendet werden. Der Hintergrund ist der, dass die Höhe der Spannung die Höhe des (Kurzschluss-)Stromes bestimmt. Erfindungsgemäß werden folglich bei hohem Strom niedrige Schwellwerte und bei niedrigem Strom hohe Schwellwerte verwendet, um eine schnelle, phasenwinkelunabhängige, Kurzschlusserkennung zu ermöglichen.

Gemäß Figur 5 weisen die (periodischen) momentanen Stromschwellwerte SWI einen Minimalwert auf. D.h. die Sinuskurve ist nicht ideal (nur näherungsweise bzw. annähernd sinusförmig). Der Minimalwert ist größer als Null. Insbesondere ist der Minimalwert größer als 5%, 10% oder 20% des Maximalwertes- Spezieller kann dieser Minimalwert im Bereich 5 bis 20% vom Maximalwert liegen, beispielsweise (bei) 10% oder 15 %, d.h. der Amplitude der Stromschwellwertkurve threshold.

Der Minimalwert tritt an die Stelle bzw. im Bereich des Nulldurchganges der (Sinus-)Kurve für die Stromschwellwerte.

Bei einem zeitlich sinusförmigen Spannungsverlauf im Niederspannungswechselstromkreis sind die zeitlichen Verläufe von Spannung und Stromschwellwerten phasenbezogen derart synchronisiert, dass der Zeitpunkt der Amplitude (Maximalwert) der Spannung mit dem Zeitpunkt der Amplitude (Maximalwert) des Stromschwellwertes übereinstimmt, wie in Figur 5 gezeigt.

Der Bereich des Nulldurchganges der Spannung stimmt ferner mit dem Bereich des Minimalwertes des Stromschwellwertes überein.

Die Phasenwinkelauflösung bestimmt die Schnelligkeit der Berechnung der Schwellwerte. Bei einer Phasenwinkelauflösung von 1°, d.h. für jeden vollen Phasenwinkel der Spannung liegt ein Schwellwert vor, d.h. etwa alle 55,5 µs liegt ein momentaner Schwellwert vor. Die Abschaltung erfolgt über bevorzugt über einen analogen Komparator, d.h. kontinuierlich, und ist damit deutlich schneller (z.B. im Nanosekunden-Bereich) als die Phasenwinkelauflösung.

Alternativ gilt bei einer voll digitalen Verarbeitung der folgende zeitliche Verlauf. Die Phasenwinkelauflösung bestimmt die Schnelligkeit der Erkennung. Bei einer Phasenwinkelauflösung von 1°, d.h. für jeden vollen Phasenwinkel der Spannung liegt ein Schwellwert vor, d.h. etwa alle 55,5 µs liegt ein momentaner Schwellwert vor, bedeutet dies, dass eine Abschaltung nach minimal ca. 60µs erfolgen kann. Bei höheren Phasenwinkelauflösungen lassen sich kürzere Abschaltzeiten erreichen.

In diesem Beispiel erfolgt dann eine Verarbeitung der Werte mit mindestens 18 kHz.

Die Stromschwellwerte können auch (skaliert) in einer Tabelle abgelegt sein, wobei dann der Wert ggfs. angepasst wird.

Die Stromschwellwerte können beispielsweise allgemein bzw. tabellenbezogen wie folgt berechnet werden:
Variante A (langsam, Mittelwert vom Effektivwert): Insbesondere aus dem digitalen momentanen Stromwerten wird ein über eine erste Zeitspanne gemittelter Effektivwert berechnet. Der gemittelte Effektivwert wird mit dem Nennstrom des Schutzgerätes auf eine Überschreitung verglichen. Der Stromschwellwert wird in Abhängigkeit von der Höhe der Überschreitung des gemittelten Effektivwertes über den Nennstrom angepasst. Insbesondere, dass der mindestens eine Stromschwellwert um einen von der Höhe der Überschreitung des Nennstromes abhängigen Prozentsatz reduziert wird, um einen angepassten (reduzierten) Stromschwellwert zu erhalten.

Bei einer beispielsweisen Überschreitung des gemittelten Effektivwertes von 20% über den Nennstrom wird der Stromschwellwert um beispielsweise 30% reduziert. Andere Skalierungsfaktoren des Stromschwellwertes sind ebenso möglich (beispielsweise könnten 30 % Überschreitung auch eine 20 % Reduzierung durchführen). Als mögliche allgemeine Variante: Prozentsatz der Schwellwertreduzierung = Prozentsatz der Überschreitung multipliziert mit einem ersten Skalierungsfaktor.

Der erste Skalierungsfaktor kann beispielsweise 1 sein, größer als eins, kleiner als eins.

Die erste Zeitspanne kann eine Netzperiode (20ms bei 50 Hz) oder auch ein Vielfaches (bis zum 50-fachen, d.h. 1 s) einer Netzperiode sein.

Variante B (schnell, Momentanwert):
Insbesondere aus dem digitalen momentanen Stromwerten wird ein über eine zweite Zeitspanne gemittelter Stromwert berechnet. Der gemittelte Stromwert wird mit dem Nennstrom des Schutzgerätes auf eine Überschreitung verglichen. Der Stromschwellwert wird in Abhängigkeit von der Höhe der Überschreitung des gemittelten Stromwertes über den Nennstrom angepasst. Insbesondere, dass der mindestens eine Stromschwellwert um einen von der Höhe der Überschreitung des Nennstromes abhängigen Prozentsatz reduziert wird, um einen angepassten (reduzierten) Stromschwellwert zu erhalten.

Bei einer beispielsweisen Überschreitung des gemittelten Stromwertes von 100% über den Nennstrom wird der Stromschwellwert um beispielsweise 20% reduziert. Andere Skalierungsfaktoren des Stromschwellwertes sind ebenso möglich (beispielsweise könnten 200 % Überschreitung auch eine 30 % Reduzierung durchführen). Als mögliche allgemeine Variante: Prozentsatz der Schwellwertreduzierung = Prozentsatz der Überschreitung multipliziert mit einem zweiten Skalierungsfaktor.

Der zweite Skalierungsfaktor kann beispielsweise 1 sein oder kleiner als eins sein.

Die zweite Zeitspanne kann ein Teil einer Netzperiode (20ms bei 50 Hz) sein. Beispielsweise kleiner als 10 ms, 5ms, insbesondere kleiner als 2 ms, 1 ms oder 0,1 ms (jeder Zwischenwert ist möglich und offenbart).

Obwohl die Erfindung im Detail durch das Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen, der durch die beigefügten Ansprüche definiert ist.

## Patentansprüche

1. Schutzschaltgerät (SG) zum Schutz eines elektrischen Niederspannungsstromkreises aufweisend:
- ein Gehäuse (GEH), mit ersten (L1, N1) und zweiten (L2, N2) Anschlüssen für Leiter des Niederspannungsstromkreises,
- eine die ersten und die zweiten Anschlüsse elektrisch verbindende Serienschaltung einer mechanischen Trennkontakteinheit (MK) und einer elektronischen Unterbrechungseinheit (EU),
- wobei die mechanische Trennkontakteinheit (MK) durch ein Öffnen von Kontakten zur Vermeidung eines Stromflusses oder ein Schließen der Kontakte für einen Stromfluss im Niederspannungsstromkreis schaltbar ist,
- wobei die elektronische Unterbrechungseinheit (EU) durch halbleiterbasierte Schaltelemente in einen hochohmigen Zustand der Schaltelemente zur Vermeidung eines Stromflusses oder einen niederohmigen Zustand der Schaltelemente zum Stromfluss im Niederspannungsstromkreis schaltbar ist,
- eine Stromsensoreinheit (SI), zur Ermittlung der Höhe des Stromes des Niederspannungsstromkreises, derart das momentane Stromwerte vorliegen,
- eine Steuerungseinheit (SE), die mit der Stromsensoreinheit (SI), der mechanischen Trennkontakteinheit (MK) und der elektronischen Unterbrechungseinheit (EU) verbunden ist, wobei bei Überschreitung mindestens eines Stromschwellwertes eine Vermeidung eines Stromflusses des Niederspannungsstromkreises initiiert wird,
- wobei das Schutzschaltgerät derart ausgestaltet ist, dass der mindestens eine Stromschwellwert in Abhängigkeit von der Höhe des Stromes im Niederspannungsstromkreis angepasst wird,
**dadurch gekennzeichnet,**
**dass** der mindestens eine Stromschwellwert in Abhängigkeit von der Höhe Stromes derart angepasst wird, dass bei zunehmendem Strom der mindestens eine Stromschwellwert verringert wird und bei abnehmenden Strom der mindestens eine Stromschwellwert erhöht wird.

2. Schutzschaltgerät (SG) nach Patentanspruch 1,
**dadurch gekennzeichnet,**
**dass** das Schutzschaltgerät derart ausgestaltet ist,
**dass** der mindestens eine Stromschwellwert in Abhängigkeit von der Höhe des momentanen Stromwertes angepasst wird.

3. Schutzschaltgerät (SG) nach Patentanspruch 1,
**dadurch gekennzeichnet,**
**dass** das Schutzschaltgerät derart ausgestaltet ist,
**dass** der mindestens eine Stromschwellwert in Abhängigkeit von der Höhe des Effektivwertes oder eines Mittelwertes des Stromes angepasst wird.

4. Schutzschaltgerät (SG) nach einem der vorhergehenden Patentansprüche,
**dadurch gekennzeichnet,**
**dass** die ersten Anschlüsse (L1, N1) netzseitige Anschlüsse und die zweiten Anschlüsse (L2, N2) lastseitige Anschlüsse sind,
**dass** die mechanische Trennkontakteinheit (MK) den lastseitigen Anschlüssen und die elektronische Unterbrechungseinheit (EU) den netzseitigen Anschlüssen zugeordnet ist.

5. Schutzschaltgerät (SG) nach einem der vorhergehenden Patentansprüche,
**dadurch gekennzeichnet,**
**dass** bei abnehmenden Strom der mindestens eine Stromschwellwert bis zu einem Maximalwert des mindestens einen Stromschwellwertes erhöht wird.

6. Schutzschaltgerät (SG) nach einem der vorhergehenden Patentansprüche,
**dadurch gekennzeichnet,**
**dass** das Schutzschaltgerät derart ausgestaltet ist, dass der momentane Stromwert der ermittelten Höhe des Stromes mittels eines analogen Komparators mit dem mindestens einen Stromschwellwert verglichen wird und bei Überschreitung des mindestens einen Stromschwellwertes die Vermeidung des Stromflusses des Niederspannungsstromkreises initiiert wird.

7. Schutzschaltgerät (SG) nach Patentanspruch 6,
**dadurch gekennzeichnet,**
**dass** das Schutzschaltgerät derart ausgestaltet ist, dass der mindestens eine Stromschwellwert digital berechnet wird, der berechnete digitale Stromschwellwert mit einem Digital-Analog-Umsetzer (DAC) in einen analogen Stromschwellwert umgesetzt wird,
der analoge Stromschwellwert dem Komparator zugeführt wird.

8. Schutzschaltgerät (SG) nach einem der vorhergehenden Patentansprüche,
**dadurch gekennzeichnet,**
**dass** das Schutzschaltgerät derart ausgestaltet ist, dass die momentanen Stromwerte in digitale Stromwerte umgesetzt werden,
**dass** aus den digitalen Stromwerten ein Effektivwert oder ein über eine erste Zeitspanne gemittelter Effektivwert berechnet wird,
der Stromschwellwert wird in Abhängigkeit von der Höhe einer Überschreitung des Effektivwertes oder gemittelten Effektivwertes über einen Nennstrom reduziert, um einen angepassten Stromschwellwert zu erhalten.

9. Schutzschaltgerät (SG) nach einem der vorhergehenden Patentansprüche 1 bis 8,
**dadurch gekennzeichnet,**
**dass** das Schutzschaltgerät derart ausgestaltet ist, dass die momentanen Stromwerte in digitale Stromwerte umgesetzt werden,
**dass** aus den digitalen Stromwerten ein über eine zweite Zeitspanne gemittelter Stromwert berechnet wird,
der Stromschwellwert wird in Abhängigkeit von der Höhe einer Überschreitung des gemittelten Stromwertes über einen Nennstrom reduziert, um einen angepassten Stromschwellwert zu erhalten.

10. Schutzschaltgerät (SG) nach einem der vorhergehenden Patentansprüche,
**dadurch gekennzeichnet,**
**dass** eine mit der Steuerungseinheit verbundene Spannungssensoreinheit (SU) vorgesehen ist, zur Ermittlung der Höhe der Spannung des Niederspannungsstromkreises, derart das momentane Spannungswerte vorliegen,
**dass** vom, insbesondere periodischen, zeitlichen Verlauf der momentanen Spannungswerte abhängige, insbesondere periodische, momentane Stromschwellwerte (SWI) vorliegen,
**dass** die momentanen Stromwerte (DI), insbesondere phasenbezogen, mit den momentanen Stromschwellwerten (SWI) verglichen werden, dass bei betragsmäßiger Überschreitung des momentanen Stromschwellwertes (SWI) eine Unterbrechung des Niederspannungsstromkreises initiiert wird.

11. Schutzschaltgerät (SG) nach Patentanspruch 10,
**dadurch gekennzeichnet,**
**dass** der Niederspannungsstromkreis einen zeitlich sinusförmigen Spannungsverlauf aufweist,
**dass** die momentanen Stromschwellwerte (SWI) einen zeitlich, insbesondere betragsmäßigen, annähernd sinusförmigen Stromschwellwertverlauf aufweisen, mit einem Minimalwert, der größer als Null ist, insbesondere größer als 5, 10, 15 oder 20 % vom Maximalwert ist,
**dass** die zeitlichen Verläufe von Spannung (DU) und Stromschwellwerten (SWI) phasenbezogen derart synchronisiert sind, dass der Zeitpunkt der Amplitude der Spannung (DU) mit dem Zeitpunkt der Amplitude des Stromschwellwertes (SWI) übereinstimmt.

12. Schutzschaltgerät (SG) nach Patentanspruch 11,
**dadurch gekennzeichnet,**
**dass** der Bereich des Nulldurchganges der Spannung (DU) mit dem Bereich des Minimalwertes des Stromschwellwertes (SWI) übereinstimmt.

13. Verfahren zum Schutz eines elektrischen Niederspannungsstromkreises in einem Schutzschaltgerät mit einer mechanischen Trennkontakteinheit (MK), die in Serie mit einer elektronischen Unterbrechungseinheit (EU) geschaltet ist,
wobei die mechanische Trennkontakteinheit (MK) durch ein Öffnen von Kontakten zur Vermeidung eines Stromflusses oder ein Schließen der Kontakte für einen Stromfluss im Niederspannungsstromkreis geschaltet werden kann,
wobei die elektronische Unterbrechungseinheit (EU) durch halbleiterbasierte Schaltelemente in einen hochohmigen Zustand der Schaltelemente zur Vermeidung eines Stromflusses oder einen niederohmigen Zustand der Schaltelemente zum Stromfluss im Niederspannungsstromkreis geschaltet werden kann,
wobei die Höhe des Stromes des Niederspannungsstromkreises ermittelt wird, derart das momentane Stromwerte vorliegen,
wobei bei Überschreitung des momentanen Stromwertes verglichen mit mindestens einem Stromschwellwert eine Vermeidung des Stromflusses des Niederspannungsstromkreises initiiert wird,
wobei der mindestens eine Stromschwellwert in Abhängigkeit von der Höhe des Stromes im Niederspannungsstromkreis angepasst wird,
**dadurch gekennzeichnet,**
**dass** der mindestens eine Stromschwellwert in Abhängigkeit von der Höhe des Stromes derart angepasst wird, dass bei zunehmendem Strom der mindestens eine Stromschwellwert verringert wird und dass bei abnehmendem Strom der mindestens eine Stromschwellwert erhöht wird.

14. Verfahren nach Patentanspruch 13,
**dadurch gekennzeichnet,**
**dass** bei abnehmendem Strom der mindestens eine Stromschwellwert bis zu einem Maximalwert des mindestens einen Stromschwellwertes erhöht wird.

15. Verfahren nach Patentanspruch 13 oder 14,
**dadurch gekennzeichnet,**
**dass** bei Überschreitung eines Nennstromes des Schutzschaltgerätes der mindestens eine Stromschwellwert um einen von der Höhe der Überschreitung des Nennstromes abhängigen Prozentsatz reduziert wird, um einen angepassten Stromschwellwert zu erhalten.

16. Computerprogrammprodukt umfassend Befehle, die bei der Ausführung des Programms durch einen Mikrocontroller diesen veranlassen das Verfahren nach einem der Patentansprüche 13 bis 15 mit einem Schutzschaltgerät gemäß einem der Patentansprüche 1 bis 12 zu unterstützen, insbesondere durchzuführen.

17. Computerlesbares Speichermedium, auf dem das Computerprogrammprodukt nach Patentanspruch 16 gespeichert ist.

18. Datenträgersignal, das das Computerprogrammprodukt nach Patentanspruch 16 überträgt.

## Claims

1. Circuit breaker (SG) for protecting an electrical low-voltage circuit, having:
- a housing (GEH), having first (L1, N1) and second (L2, N2) connections for conductors of the low-voltage circuit,
- a series circuit of a mechanical isolating contact unit (MK) and an electronic interruption unit (EU), which series circuit electrically connects the first and second connections,
- the mechanical isolating contact unit (MK) being able to be switched by opening contacts to prevent a flow of current or by closing the contacts to allow a flow of current in the low-voltage circuit,
- the electronic interruption unit (EU) being able to be switched by semiconductor-based switching elements to a high-impedance state of the switching elements to prevent a flow of current or to a low-impedance state of the switching elements to allow a flow of current in the low-voltage circuit,
- a current sensor unit (SI) to ascertain the level of the current in the low-voltage circuit such that instantaneous current values are available,
- a control unit (SE) that is connected to the current sensor unit (SI), the mechanical isolating contact unit (MK) and the electronic interruption unit (EU), wherein, in the event of at least one current threshold value being exceeded, prevention of a flow of current in the low-voltage circuit is initiated,
- the circuit breaker being designed such that the at least one current threshold value is adapted on the basis of the level of the current in the low-voltage circuit,
**characterized**
**in that** the at least one current threshold value is adapted on the basis of the level of the current such that, when the current is increasing, the at least one current threshold value is reduced and, when the current is decreasing, the at least one current threshold value is increased.

2. Circuit breaker (SG) according to Patent Claim 1, **characterized**
**in that** the circuit breaker is designed such that the at least one current threshold value is adapted on the basis of the level of the instantaneous current value.

3. Circuit breaker (SG) according to Patent Claim 1, **characterized**
**in that** the circuit breaker is designed such that the at least one current threshold value is adapted on the basis of the level of the RMS value or an average value of the current.

4. Circuit breaker (SG) according to one of the preceding patent claims,
**characterized**
**in that** the first connections (L1, N1) are grid-side connections and the second connections (L2, N2) are load-side connections, in that the mechanical isolating contact unit (MK) is assigned to the load-side connections and the electronic interruption unit (EU) is assigned to the grid-side connections.

5. Circuit breaker (SG) according to one of the preceding patent claims,
**characterized**
**in that**, when the current is decreasing, the at least one current threshold value is increased up to a maximum value of the at least one current threshold value.

6. Circuit breaker (SG) according to one of the preceding patent claims,
**characterized**
**in that** the circuit breaker is designed such that the instantaneous current value of the ascertained level of the current is compared with the at least one current threshold value by means of an analogue comparator and, in the event of the at least one current threshold value being exceeded, the prevention of the flow of current in the low-voltage circuit is initiated.

7. Circuit breaker (SG) according to Patent Claim 6, **characterized**
**in that** the circuit breaker is designed such that the at least one current threshold value is computed digitally, the computed digital current threshold value is converted into an analogue current threshold value by a digital-to-analogue converter (DAC),
the analogue current threshold value is supplied to the comparator.

8. Circuit breaker (SG) according to one of the preceding patent claims,
**characterized**
**in that** the circuit breaker is designed such that the instantaneous current values are converted into digital current values,
**in that** an RMS value or an RMS value averaged over a first time interval is computed from the digital current values,
the current threshold value is reduced on the basis of the level by which the RMS value or averaged RMS value exceeds a rated current in order to obtain an adapted current threshold value.

9. Circuit breaker (SG) according to one of the preceding Patent Claims 1 to 8,
**characterized**
**in that** the circuit breaker is designed such that the instantaneous current values are converted into digital current values,
**in that** a current value averaged over a second time interval is computed from the digital current values,
the current threshold value is reduced on the basis of the level by which the averaged current value exceeds a rated current in order to obtain an adapted current threshold value.

10. Circuit breaker (SG) according to one of the preceding patent claims,
**characterized**
**in that** there is provision for a voltage sensor unit (SU) connected to the control unit, to ascertain the level of the voltage of the low-voltage circuit such that instantaneous voltage values are available,
**in that** instantaneous current threshold values (SWI), in particular periodic ones, that are dependent on the, in particular periodic, time characteristic of the instantaneous voltage values are available,
**in that** the instantaneous current values (DI) are compared, in particular in terms of phase, with the instantaneous current threshold values (SWI), and in that, in the event of the absolute value of the instantaneous current threshold value (SWI) being exceeded, interruption of the low-voltage circuit is initiated.

11. Circuit breaker (SG) according to Patent Claim 10, **characterized**
**in that** the low-voltage circuit has a voltage characteristic that is sinusoidal over time,
**in that** the instantaneous current threshold values (SWI) have a current threshold value characteristic, in particular in terms of absolute value, that is approximately sinusoidal over time, with a minimum value that is greater than zero, in particular greater than 5, 10, 15 or 20% of the maximum value,
**in that** the time characteristics of voltage (DU) and current threshold values (SWI) are synchronized in terms of phase such that the time of the amplitude of the voltage (DU) matches the time of the amplitude of the current threshold value (SWI).

12. Circuit breaker (SG) according to Patent Claim 11,
**characterized**
**in that** the region of the zero crossing of the voltage (DU) matches the region of the minimum value of the current threshold value (SWI).

13. Method for protecting an electrical low-voltage circuit in a circuit breaker having a mechanical isolating contact unit (MK) that is connected in series with an electronic interruption unit (EU),
the mechanical isolating contact unit (MK) being able to be switched by opening contacts to prevent a flow of current or by closing the contacts to allow a flow of current in the low-voltage circuit,
the electronic interruption unit (EU) being able be switched by semiconductor-based switching elements to a high-impedance state of the switching elements to prevent a flow of current or to a low-impedance state of the switching elements to allow a flow of current in the low-voltage circuit,
wherein the level of the current in the low-voltage circuit is ascertained such that instantaneous current values are available,
wherein, in the event of the instantaneous current value exceeding compared to at least one current threshold value, prevention of the flow of current in the low-voltage circuit is initiated,
wherein the at least one current threshold value is adapted on the basis of the level of the current in the low-voltage circuit, **characterized**
**in that** the at least one current threshold value is adapted on the basis of the level of the current such that, when the current is increasing, the at least one current threshold value is reduced and that, when the current is decreasing, the at least one current threshold value is increased.

14. Method according to Patent Claim 13,
**characterized**
**in that**, when the current is decreasing, the at least one current threshold value is increased up to a maximum value of the at least one current threshold value.

15. Method according to Patent Claim 13 or 14,
**characterized**
**in that** in the event of a rated current of the circuit breaker being exceeded, the at least one current threshold value is reduced by a percentage that is dependent on the level by which the rated current is exceeded in order to obtain an adapted current threshold value.

16. Computer program product comprising commands that, when the program is executed by a microcontroller, cause the microcontroller to support, in particular to carry out, the method according to one of Patent Claims 13 to 15 using a circuit breaker according to one of Patent Claims 1 to 12.

17. Computer-readable storage medium on which the computer program product according to Patent Claim 16 is stored.

18. Data carrier signal that transmits the computer program product according to Patent Claim 16.

## Revendications

1. Appareil de coupure de protection (SG) pour la protection d'un circuit électrique basse tension, présentant :
- un boîtier (GEH), avec des premiers (L1, N1) et seconds (L2, N2) raccordements pour des conducteurs du circuit électrique basse tension,
- un couplage en série, reliant électriquement les premiers et les seconds raccordements, d'une unité de contact de coupure mécanique (MK) et d'une unité d'interruption électronique (EU),
- dans lequel l'unité de contact de coupure mécanique (MK) est commutable par une ouverture de contacts pour éviter un flux de courant ou une fermeture des contacts pour un flux de courant dans le circuit électrique basse tension,
- dans lequel l'unité d'interruption électronique (EU) est commutable par des éléments de commutation à base de semiconducteurs en un état de haute impédance des éléments de commutation pour éviter un flux de courant ou un état de basse impédance des éléments de commutation pour un flux de courant dans le circuit électrique basse tension,
- une unité de détection de courant (SI) pour déterminer l'intensité du courant dans le circuit électrique basse tension, de manière à disposer de valeurs de courant instantanées,
- une unité de commande (SE), reliée à l'unité de détection de courant (SI), à l'unité de contact de coupure mécanique (MK) et à l'unité d'interruption électronique (EU), dans laquelle un évitement d'un flux de courant du circuit électrique basse tension est initié en cas de dépassement d'au moins une valeur de seuil de courant,
- dans lequel l'appareil de coupure de protection est conçu de telle manière que l'au moins une valeur de seuil de courant est adaptée en fonction de l'intensité du courant dans le circuit électrique basse tension,
**caractérisé en ce que**
l'au moins une valeur de seuil de courant est adaptée en fonction de l'intensité du courant de manière à ce que, avec un courant croissant, l'au moins une valeur de seuil de courant est diminuée et, avec un courant décroissant, l'au moins une valeur de seuil de courant est augmentée.

2. Appareil de coupure de protection (SG) selon la revendication 1,
**caractérisé en ce que**
l'appareil de coupure de protection est conçu de manière à ce que
l'au moins une valeur de seuil de courant est adaptée en fonction de l'intensité de la valeur de courant instantanée.

3. Appareil de coupure de protection (SG) selon la revendication 1,
**caractérisé en ce que**
l'appareil de coupure de protection est conçu de manière à ce que
l'au moins une valeur de seuil de courant est adaptée en fonction de l'intensité de la valeur efficace ou d'une valeur moyenne du courant.

4. Appareil de coupure de protection (SG) selon l'une des revendications précédentes,
**caractérisé en ce que**
les premiers raccordements (L1, N1) sont des raccordements côté secteur et les seconds raccordements (L2, N2) sont des raccordements côté charge,
l'unité de contact de coupure mécanique (MK) est affectée aux raccordements côté charge et l'unité d'interruption électronique (EU) aux raccordements côté secteur.

5. Appareil de coupure de protection (SG) selon l'une des revendications précédentes,
**caractérisé en ce que**
avec un courant décroissant, l'au moins une valeur de seuil de courant est augmentée jusqu'à une valeur maximale de l'au moins une valeur de seuil de courant.

6. Appareil de coupure de protection (SG) selon l'une des revendications précédentes,
**caractérisé en ce que**
l'appareil de coupure de protection est conçu de telle manière que la valeur de courant instantanée de l'intensité de courant déterminée est comparée au moyen d'un comparateur analogique avec l'au moins une valeur de seuil de courant et que, en cas de dépassement de l'au moins une valeur de seuil de courant, l'évitement du flux de courant du circuit électrique basse tension est initié.

7. Appareil de coupure de protection (SG) selon la revendication 6,
**caractérisé en ce que**
l'appareil de coupure de protection est conçu de telle manière que l'au moins une valeur de seuil de courant est calculée de manière numérique, que la valeur de seuil de courant calculée de manière numérique est convertie en une valeur de seuil de courant analogique au moyen d'un convertisseur numérique-analogique (DAC),
que la valeur de seuil de courant analogique est transmise au comparateur.

8. Appareil de coupure de protection (SG) selon l'une des revendications précédentes,
**caractérisé en ce que**
l'appareil de coupure de protection est conçu de telle manière que les valeurs de courant instantanées sont converties en valeurs de courant numériques,
qu'une valeur efficace ou une valeur efficace moyennée sur un premier laps de temps est calculée à partir des valeurs de courant numériques,
la valeur de seuil de courant est réduite en fonction du niveau d'un dépassement de la valeur efficace ou de la valeur efficace moyennée par le biais d'un courant nominal afin d'obtenir une valeur de seuil de courant adaptée.

9. Appareil de coupure de protection (SG) selon l'une des revendications précédentes 1 à 8,
**caractérisé en ce que**
l'appareil de coupure de protection est conçu de telle manière que les valeurs de courant instantanées sont converties en valeurs de courant numériques,
qu'une valeur de courant moyennée sur un second laps de temps est calculée à partir des valeurs de courant numériques,
la valeur de seuil de courant est réduite en fonction du niveau d'un dépassement de la valeur de courant moyennée par le biais d'un courant nominal afin d'obtenir une valeur de seuil de courant adaptée.

10. Appareil de coupure de protection (SG) selon l'une des revendications précédentes,
**caractérisé en ce que**
une unité de détection de tension (SU) reliée à l'unité de commande est prévue pour déterminer le niveau de tension du circuit électrique basse tension, de manière à disposer de valeurs de tension instantanées,
que des valeurs de seuil de courant instantanées (SWI), notamment périodiques, dépendant de l'évolution dans le temps, notamment périodique, des valeurs de tension instantanées, sont disponibles,
que les valeurs de courant instantanées (DI), notamment par phase, sont comparées avec les valeurs de seuil de courant instantanées (SWI), qu'en cas de dépassement de valeur de la valeur de seuil de courant instantanée (SWI) une interruption du circuit électrique basse tension est initiée.

11. Appareil de coupure de protection (SG) selon la revendication 10,
**caractérisé en ce que**
le circuit électrique basse tension présente une évolution de tension sinusoïdale dans le temps,
que les valeurs de seuil de courant instantanées (SWI) présentent une évolution de valeur de seuil de courant approximativement sinusoïdale dans le temps, notamment en valeur, avec une valeur minimale supérieure à zéro, en particulier supérieure à 5, 10, 15 ou 20 % de la valeur maximale,
que les évolutions dans le temps de la tension (DU) et des valeurs de seuil de courant (SWI) par phase sont synchronisées de telle manière que l'instant de l'amplitude de tension (DU) correspond à l'instant de l'amplitude de la valeur de seuil de courant (SWI).

12. Appareil de coupure de protection (SG) selon la revendication 11,
**caractérisé en ce que**
la plage du passage par zéro de la tension (DU) correspond à la plage de la valeur minimale de la valeur de seuil de courant SWI).

13. Procédé pour protéger un circuit électrique basse tension dans un appareil de coupure de protection avec une unité de contact de coupure mécanique (MK), branchée en série avec une unité d'interruption électronique (EU),
dans lequel
l'unité de contact de coupure mécanique (MK) peut être commutée par une ouverture de contacts pour éviter un flux de courant ou une fermeture des contacts pour un flux de courant dans le circuit électrique basse tension,
dans lequel
l'unité d'interruption électronique (EU) peut être commutée par des éléments de commutation à base de semi-conducteurs en un état de haute impédance des éléments de commutation pour éviter un flux de courant ou un état de basse impédance des éléments de commutation pour un flux de courant dans le circuit électrique basse tension,
dans lequel
l'intensité du courant du circuit électrique basse tension est déterminée de manière à disposer de valeurs de courant instantanées,
dans lequel
un évitement du flux de courant du circuit électrique basse tension est initié en cas de dépassement de la valeur de courant instantanée comparée avec au moins une valeur de seuil de courant,
dans lequel
l'au moins une valeur de seuil de courant est adaptée en fonction de l'intensité du courant dans le circuit électrique basse tension,
**caractérisé en ce que**
l'au moins une valeur de seuil de courant est adaptée en fonction de l'intensité du courant de manière à ce que, avec un courant croissant, l'au moins une valeur de seuil de courant est diminuée et avec un courant décroissant, l'au moins une valeur de seuil de courant est augmentée.

14. Procédé selon la revendication 13,
**caractérisé en ce que**
avec un courant décroissant, l'au moins une valeur de seuil de courant est augmentée jusqu'à une valeur maximale de l'au moins une valeur de seuil de courant.

15. Procédé selon la revendication 13 ou 14,
**caractérisé en ce que**
en cas de dépassement d'un courant nominal de l'appareil de coupure de protection, l'au moins une valeur de seuil de courant est réduite d'un pourcentage dépendant du niveau de dépassement du courant nominal afin d'obtenir une valeur de seuil de courant adaptée.

16. Produit de programme informatique comprenant des commandes qui, lors de l'exécution du programme par un microcontrôleur, demandent à ce dernier de supporter le procédé selon l'une des revendications 13 à 15 avec un appareil de coupure de protection selon l'une des revendications 1 à 12, notamment de le mettre en œuvre.

17. Support de stockage lisible par ordinateur sur lequel est enregistré le produit de programme informatique selon la revendication 16.

18. Signal porteur de données qui transmet le produit de programme informatique selon la revendication 16.
